# EUROPÄISCHE PATENTSCHRIFT

(11) **EP 4 456 774 B1**
(45) Veröffentlichungstag und Bekanntmachung des Hinweises auf die Patenterteilung: **08.07.2026**
(21) Anmeldenummer: 22843787.7
(22) Anmeldetag: 22.12.2022
(51) Int. Cl.: G05G 9/047, H01H 9/06, H01H 25/00, H01H 3/00, A47L 9/28, H01H 9/04

(54) **BETÄTIGUNGSEINRICHTUNG FÜR EIN REINIGUNGSGERÄT, REINIGUNGSGERÄT UND REINIGUNGSSYSTEM MIT ZWEI ODER MEHR REINIGUNGSGERÄTEN**
ACTUATING DEVICE FOR A CLEANING DEVICE, CLEANING DEVICE AND CLEANING SYSTEM WITH TWO OR MORE CLEANING DEVICES
DISPOSITIF DE COMMANDE POUR UN APPAREIL DE NETTOYAGE, APPAREIL DE NETTOYAGE ET SYSTÈME DE NETTOYAGE AVEC DEUX OU PLUSIEURS APPAREILS DE NETTOYAGE

(30) Priorität: 27.12.2021 DE 102021006505
(43) Veröffentlichungstag der Anmeldung: 06.11.2024
(73) Patentinhaber: Alfred Kärcher SE & Co. KG, 71364 Winnenden (DE)
(72) Erfinder: DUX, Tobias, 71364 Winnenden (DE)
(74) Vertreter: DTS Patent- und Rechtsanwälte PartmbB
(86) Internationale Anmeldenummer: PCT/EP2022/087577
(87) Internationale Veröffentlichungsnummer: WO 2023/126319

(56) Entgegenhaltungen:
- EP-A1- 1 138 244
- DE-A1- 102011 008 154
- DE-A1- 102019 119 255

## Beschreibung

Die vorliegende Erfindung betrifft eine Betätigungseinrichtung für ein Reinigungsgerät.

Außerdem betrifft die vorliegende Erfindung ein Reinigungsgerät mit einer Betätigungseinrichtung.

Darüber hinaus betrifft die vorliegende Erfindung ein Reinigungssystem mit zwei oder mehr Reinigungsgeräten, die ein Reinigungsgerät eines ersten Typs und ein Reinigungsgerät eines zweiten Typs umfassen, der sich vom ersten Typ unterscheidet.

Die DE 10 2019 119 255 A1 beschreibt eine Betätigungseinrichtung für ein Reinigungsgerät, bei der über ein Schalterbauteil ein weiteres Schalterbauteil bewegbar ist und darüber der Motor des Reinigungsgeräts ein- und ausgeschaltet werden kann.

In der EP 1 138 244 A1 ist eine Betätigungseinrichtung für ein Reinigungsgerät beschrieben, an der ein Griff mit mehreren Schaltern angeordnet ist, mit denen das Reinigungsgerät steuerbar ist.

Eine Betätigungseinrichtung für ein Reinigungsgerät wird in der DE 10 2011 008154 A1 beschrieben. Hierbei wird über eine Anzeigevorrichtung mit Leuchtmitteln der derzeitige Betriebszustand des Reinigungsgeräts übermittelt.

Aufgabe der vorliegenden Erfindung ist es, eine Betätigungseinrichtung für ein Reinigungsgerät mit der Möglichkeit haptischen Feedbacks für eine Bedienperson bei kompakter Bauform bereitzustellen.

Diese Aufgabe wird durch eine Betätigungseinrichtung für ein Reinigungsgerät gelöst, umfassend ein Gehäuse mit einem einer Bedienperson zugewandten oberen Gehäuseteil und einer Gehäuseseitenwand, eine elektrische Einheit mit mindestens einem im Gehäuse angeordneten Schaltelement, wobei das Gehäuseteil ein am Gehäuse beweglich angeordnetes Betätigungselement mit mindestens einem Betätigungsbereich umfasst oder ausbildet, der mit dem mindestens einen Schaltelement in Wirkverbindung steht, wobei die Betätigungseinrichtung mindestens ein elastisch verformbares Randelement umfasst, das sich entlang zumindest eines zusammenhängenden Randabschnittes in Umfangsrichtung des Gehäuses zwischen dem Betätigungselement und der Gehäuseseitenwand erstreckt und entgegen dessen Wirkung das Betätigungselement von einer Grundstellung in mindestens eine Betätigungsstellung überführbar ist, und wobei das Betätigungselement am Gehäuse zur Überführung von der Grundstellung in die mindestens eine Betätigungsstellung verkippbar ist.

Bei der erfindungsgemäßen Betätigungseinrichtung ist ein Gehäuse mit einer Gehäuseseitenwand und einem Gehäuseteil vorgesehen, die im bestimmungsgemäßen Einsatz einer Bedienperson zugewandt ist (vorliegend als "oben" bezeichnet, wobei es für den Fachmann ersichtlich ist, dass dies keine Einschränkung auf ein absolutes Bezugssystem darstellt). An mindestens einem Betätigungsbereich kann die Bedienperson das Betätigungselement des Gehäuseteils von einer Grundstellung in mindestens eine Betätigungsstellung überführen, insbesondere durch Kraftbeaufschlagung von oben auf den Betätigungsbereich. Das direkt oder indirekt mit dem Betätigungsbereich in Wirkverbindung stehende Schaltelement wird dadurch betätigt. Zugleich wird das mindestens eine Randelement elastisch verformt und bietet der Bedienperson ein haptisches Feedback über die erfolgte Betätigung der Betätigungseinrichtung. Ergänzend kann ein haptisches Feedback durch das mindestens eine Schaltelement vorgesehen sein. Das mindestens eine Randelement ist insbesondere an einem Außenrand des Gehäuses angeordnet. In Draufsicht von oben auf das Gehäuse wird dadurch zum Beispiel mittig Bauraum eingespart, der beispielsweise zur Positionierung einer Anzeigeeinheit und/oder mindestens eines Leuchtelementes zur Verfügung steht. Vorzugsweise kann dadurch eine verhältnismäßig große Anzeigeeinheit und/oder eine großzügige Ausleuchtung des Gehäuseteils von unten erfolgen. Im Ergebnis ergibt sich die Möglichkeit haptischen Feedbacks bei zugleich kompakter Bauform der Betätigungseinrichtung.

Das mindestens eine Randelement wirkt als Dämpfungselement, entgegen dessen Wirkung das Betätigungselement in mindestens eine Betätigungsstellung überführbar ist.

Insbesondere kann vorgesehen sein, dass das mindestens eine Randelement ein Rückstellelement für das Betätigungselement ausbildet.

Günstig ist es, wenn das mindestens eine Randelement ein Dichtelement umfasst oder ausbildet, das das Gehäuse zwischen dem Gehäuseteil und der Gehäuseseitenwand abdichtet. Ein gesondertes Dichtelement kann dadurch eingespart werden, was die Konstruktion der Betätigungseinrichtung vereinfacht und eine kompakte Bauform ermöglicht. Vorgesehen sein kann insbesondere eine Abdichtung gegen Spritzwasser und/oder Schmutz.

Das Betätigungselement ist am Gehäuse zur Überführung von der Grundstellung in die mindestens eine Betätigungsstellung verkippbar.

Vorgesehen sein kann eine bewegliche Lagerung des Betätigungselementes am Gehäuse im Übrigen, zum Beispiel schwenkbar und/oder verschiebbar.

Als günstig kann es sich insbesondere erweisen, wenn das mindestens eine Randelement bezogen auf die Umfangsrichtung des Gehäuses zwischen dem mindestens einen Betätigungsbereich und der Gehäuseseitenwand angeordnet ist.

Insbesondere in Kombination mit der zuletzt angeordneten vorteilhaften Ausführungsform kann es günstig sein, wenn der mindestens eine Betätigungsbereich an einem Außenrand des Betätigungselementes angeordnet ist. Bei Kraftbeaufschlagung am Außenrand kann die Kraft nach unten an das Randelement zu dessen Verformung abgeleitet werden. Bei einer Rückverformung kann das Randelement zum Rückstellen des Betätigungselementes am Betätigungsbereich dienen.

Vorgesehen sein kann, dass das Betätigungselement insgesamt, speziell das Gehäuseteil insgesamt, den Betätigungsbereich ausbildet. Hierbei ist denkbar, dass unabhängig von der Position, an der der Benutzer das Gehäuseteil mit einer nach unten gerichteten Kraft beaufschlagt, das Schaltelement betätigt werden kann, unter jeweiliger Verformung des mindestens einen Randelementes.

Denkbar ist, dass Betätigungseinrichtung zwei oder mehr Betätigungsbereiche umfasst. Die zwei oder mehr Betätigungsbereiche sind beispielsweise entlang gleicher Winkelabstände in Umfangsrichtung des Gehäuses angeordnet. Der Winkelabstand kann sich beispielsweise auf eine vom Gehäuse definierte Achse beziehen.

Zwei Betätigungsbereiche sind zum Beispiel vorgesehen, die einander bezüglich einer Achse der Betätigungseinrichtung diametral gegenüberliegend angeordnet sind. Vorgesehen sein können beispielsweise vier jeweils über einen Winkelabstand von 90° verteilt angeordnete Betätigungsbereiche.

Bei einer bevorzugten Ausführungsform der Erfindung umfasst die elektrische Einheit zwei oder mehr Schaltelemente, wobei das Betätigungselement zwei oder mehr Betätigungsbereiche aufweist, durch deren Betätigung das Betätigungselement in eine jeweilige Betätigungsstellung überführt wird, wobei einem jeweiligen Betätigungsbereich ein Schaltelement zugeordnet ist, und wobei das mindestens eine Randelement an einem jeweiligen Randabschnitt zwischen dem Betätigungselement und der Gehäuseseitenwand angeordnet ist, insbesondere zwischen dem jeweiligen Betätigungsbereich und der Gehäuseseitenwand. Die Betätigungsbereiche befinden sich insbesondere an unterschiedlicher Position des Betätigungselementes, zum Beispiel wie vorstehend erwähnt. Abhängig davon, welchen Betätigungsbereich die Bedienperson betätigt, wird ein jeweiliges Schaltelement betätigt. Hierbei besteht jeweils die Möglichkeit des haptischen Feedbacks über das mindestens eine Randelement, wobei einem jeweiligen Betätigungsbereich ein eigenständiges Randelement zugeordnet sein kann. Über die zwei oder mehr Betätigungsbereiche und Schaltelemente kann die Betätigungseinrichtung mit einer Mehrzahl von Funktionen ausgestattet werden.

Beispielsweise kann über die Betätigungsbereiche zumindest eine der folgenden Funktionen bei dem Reinigungsgerät initiiert werden: Einschalten, Ausschalten, Aufruf eines Menüs, Verlassen eines Menüs, Bewegen innerhalb eines Menüs, Vornahme einer Änderung einer Einstellung innerhalb eines Menüs.

Günstig kann es sein, wenn ein Randelement vorgesehen ist, das sich in Umfangsrichtung des Gehäuses über zwei oder mehr Betätigungsbereiche erstreckt. Auf diese Weise kann eine konstruktiv einfachere Ausgestaltung der Betätigungseinrichtung erzielt werden. Vorgesehen sein kann, dass ein Randelement sich über alle Betätigungsbereiche erstreckt.

Zwei oder mehr Betätigungsbereiche können am Außenrand des Betätigungselementes angeordnet sein, wobei der Außenrand vorzugsweise einen innenliegenden Bereich des Gehäuseteils einfasst, unterhalb dem zum Beispiel eine Anzeigeeinheit und/oder mindestens ein Leuchtelement angeordnet sein kann.

Das Gehäuseteil kann beispielsweise plattenförmig oder scheibenförmig sein. Alternativ oder ergänzend ist insbesondere eine einstückige Ausgestaltung des Gehäuseteils denkbar, wobei beispielsweise der Außenrand mit dem innenliegenden Bereich einstückig (monolithisch) verbunden ist.

Vorteilhaft kann es sein, wenn ein Randelement und insbesondere genau ein Randelement vorgesehen ist, das sich entlang des gesamten Umfangs des Gehäuses zwischen dem Betätigungselement und die Gehäuseseitenwand erstreckt.

Als günstig kann es sich erweisen, wenn das mindestens eine Randelement zumindest abschnittsweise an einem Ringabschnitt ringförmig ausgestaltet ist oder ein Ring ist. Der Ringabschnitt oder der Ring erstreckt sich insbesondere entlang des gesamten Außenumfangs des Gehäuses zwischen dem Gehäuseteil und der Gehäuseseitenwand. Vorgesehen sein kann, dass der Ring oder der Ringabschnitt mit der Gehäuseseitenwand und/oder mit dem Gehäuseteil fluchtet, zumindest abschnittsweise.

Günstig kann es sein, wenn das mindestens eine Randelement einen flanschartig am Gehäuseteil anliegenden Anlageabschnitt umfasst. Über den Anlageabschnitt kann eine Betätigungskraft der Bedienperson zuverlässig aufgenommen werden.

Vorzugsweise kann das mindestens eine Randelement einen Eingriffsabschnitt umfassen, der einen dem Gehäuseteil zugewandten Rand der Gehäuseseitenwand übergreift und mit der Gehäuseseitenwand in Eingriff steht. Dies kann zum einen eine zuverlässige Befestigung des mindestens einen Randelementes an der Gehäuseseitenwand sicherstellen und zum anderen vorzugsweise eine Abdichtung relativ zur Gehäuseseitenwand ermöglichen. Beispielsweise ist an der Gehäuseseitenwand eine Nut vorgesehen, in die der Eingriffsabschnitt eingreift.

Der Eingriffsabschnitt kann beispielsweise einen Dichtabschnitt mit einem Dichtwulst bilden, der in eine korrespondierende Nut der Gehäuseseitenwand eingreift und in Einbaulage der Betätigungseinrichtung relativ zu dem die Betätigungseinrichtung aufnehmenden Reinigungsgerät dichtet. Über das Dichtelement, insbesondere den Dichtwulst, kann eine Abdichtung relativ zum Reinigungsgerät erzielt und ein Eintrag von Flüssigkeit und/oder Schmutz ins Reinigungsgerät vermieden werden.

Das Randelement kann bei einer bevorzugten Ausführungsform einen Verformungsabschnitt mit zwei oder mehr jeweils im Winkel aneinandergrenzen Abschnitten umfassen oder bilden, die bei Betätigen des Betätigungselementes relativ zueinander verkippen. Ein Winkel zwischen aneinandergrenzenden Abschnitten kann durch Kraftbeaufschlagung durch die Bedienperson verändert und dadurch das mindestens eine Randelement elastisch verformt werden.

Ein Stützabschnitt insbesondere unter den aneinandergrenzenden Abschnitten ist insbesondere vorgesehen, der sich in der Betätigungsstellung des Betätigungselementes an einem dem Gehäuseteil zugewandten Rand der Gehäuseseitenwand abstützt. Dies gibt zum Beispiel die Möglichkeit, einen Verstellweg des Betätigungselementes zu begrenzen und dadurch der Bedienperson ein haptisches Feedback bereitzustellen.

Das mindestens eine Randelement kann, beispielsweise mittels der vorstehend genannten Abschnitte, balgförmig ausgestaltet sein oder einen Balg umfassen oder bilden.

Bei einer bevorzugten Ausführungsform der Erfindung ist vorgesehen, dass das mindestens eine Randelement aus einem Schaumstoffmaterial besteht oder ein Schaumstoffmaterial umfasst. Als Schaumstoffmaterial können beispielsweise Materialien mit geschlossenzelliger und vorzugsweise wasserdichter Struktur (Zellkautschuk) oder mit einer geschlossenzelligen Außenhaut (Moosgummi) eingesetzt werden. Denkbar sind sämtliche Kautschukarten. Als vorteilhaft kann sich beispielsweise Chloropren-Kautschuk (CR) oder Ethylen-Propylen-Dien-Kautschuk (EPDM) erweisen. Die Stauchhärte gemäß AST M D1056 (25%) kann beispielsweise 35 +/- KPa betragen. Die Shore-Härte C-Typ AST M D2240 kann beispielsweise 18 +/- 5 betragen. Das Schaumstoffmaterial kann beispielsweise an das Gehäuse angeschäumt oder in das Gehäuse eingeschäumt sein.

Bei einer bevorzugten Ausführungsform der Erfindung kann vorgesehen sein, dass das mindestens eine Randelement aus einem Elastomermaterial besteht oder ein Elastomermaterial umfasst.

Das mindestens eine Randelement kann durch Verkleben direkt oder indirekt mit dem Betätigungselement und/oder der Gehäuseseitenwand verbunden sein. Vorgesehen sein kann insbesondere eine Verklebung mit einer Schicht oder Beschichtung des Gehäuseteils, wie nachfolgend erläutert, an der der Bedienperson abgewandten Seite.

Die elektrische Einrichtung kann vorzugsweise eine im Gehäuse ansteuerbare Anzeigeeinheit umfassen. Die Anzeigeeinheit umfasst vorzugsweise eine Bildanzeige. Vorgesehen sein kann eine berührungssensitive Ausgestaltung der Anzeigeeinheit über einen Touchscreen.

Die Anzeigeeinheit ist insbesondere durch Betätigung der Betätigungseinrichtung ansteuerbar, insbesondere abhängig von der Betätigung eines jeweiligen Betätigungsbereiches, sofern derer mehrere vorgesehen sind.

Die Anzeigeeinheit kann unterhalb eines innenliegenden Bereiches des Gehäuseteils angeordnet sein, der von einem Außenrand mit mindestens einem Betätigungsbereich eingefasst ist. Der innenliegende Bereich kann lichtdurchlässig sein.

Das mindestens eine Randelement umfasst oder bildet vorzugsweise einen zwischen dem Gehäuseteil und einem weiteren Gehäuseteil angeordneten Ausrichtabschnitt, wobei die Anzeigeeinheit in eine Durchgangsöffnung des Ausrichtabschnittes eingreift oder diese durchgreift. Auf diese Weise kann bei einer Montage eine korrekte Relativposition des mindestens einen Randelementes zur Anzeigeeinheit sichergestellt werden. Beispielsweise ist etwas Spiel zwischen der Anzeigeeinheit und dem Rand der Durchgangsöffnung vorhanden.

Im Randelement kann mindestens eine Durchgangsöffnung gebildet sein, durch die Licht mindestens eines Leuchtelementes hindurch zum oberen Gehäuseteil gelangen kann. Eine Mehrzahl von Durchgangsöffnungen kann vorgesehen sein, die einem jeweiligen Leuchtelement zugeordnet sind. Die Durchgangsöffnung kann schachtförmig oder trichterförmig ausgestaltet sein und sich in Richtung auf das Gehäuseteil erweitern.

Eine Mehrzahl von Leuchtelementen und/oder Durchgangsöffnungen kann vorgesehen sein, die eine regelmäßige Anordnung aufweisen können, zum Beispiel in einem orthogonalen Raster.

Vorzugsweise umfasst oder bildet das weitere Gehäuseteil die Gehäuseseitenwand.

Die Anzeigeeinheit kann mit dem Gehäuseteil verbunden sein, insbesondere durch Verklebung, zum Beispiel über OCA-Bonding.

An der der Bedienperson abgewandten Seite des Gehäuseteils kann bei einer bevorzugten Ausführungsform der Erfindung eine Schicht oder eine Beschichtung angeordnet sein, die beispielswiese am innenliegenden Bereich einen Transparenzbereich für von der Anzeigeeinheit emittiertes Licht ausspart. Das emittierte Licht kann durch den beispielsweise fensterförmigen Transparenzbereich und durch das Gehäuseteil hindurch von der Bedienperson gesehen werden, um eine visuelle Information zu erfassen.

Die Schicht oder Beschichtung umfasst vorzugsweise am Betätigungselement einen lichtabsorbierenden Bereich. Zumindest ein Teil des Spektrums kann vom lichtabsorbierenden Bereich absorbiert werden. Dies gibt zum Beispiel die Möglichkeit, das Betätigungselement auf konstruktiv einfach farbig auszugestalten.

Das Gehäuseteil kann am Betätigungselement vorzugsweise transparent ausgestaltet sein, wodurch die Farbe des Betätigungselementes über die Schicht oder Beschichtung definiert werden kann.

Die Schicht oder Beschichtung kann zum Beispiel auf das Gehäuseteil aufgedruckt sein. Beispielsweise wird ein insgesamt transparentes Gehäuseteil zur Ausbildung des lichtabsorbierenden Bereichs an der Unterseite bedruckt, wobei ein Transparenzbereich ausgespart bleiben kann.

Der lichtabsorbierende Bereich umfasst oder bildet zum Beispiel eine Kennzeichnung des mindestens einen Betätigungsbereiches. Beispielsweise kommt mindestens ein Piktogramm oder Symbol zur Kennzeichnung des Betätigungsbereiches zum Einsatz, das von der Bedienperson intuitiv verstanden werden kann.

Vorgesehen sein kann, dass der Transparenzbereich kleiner ist als ein lichtemittierender Abschnitt der Anzeigeeinheit, insbesondere einer Bildanzeige der Anzeigeeinheit, wobei eine Kontur des Transparenzbereichs vollständig innerhalb einer Kontur des lichtemittierenden Abschnittes liegt. Der gewissermaßen fensterförmige Transparenzbereich kann kleiner als der lichtemittierende Abschnitt sein. Auf diese Weise bekommt die Bedienperson nur einen Teil der Anzeigeeinheit zu Gesicht, und ein Blick in das Gehäuse kann der Bedienperson verwehrt sein. Auf diese Weise kann die visuelle Information mangels ablenkender oder störender Einflüsse besser wahrgenommen werden.

Der lichtabsorbierende Bereich umgibt den Transparenzbereich in Draufsicht auf das Gehäuseteil vorzugsweise vollständig.

Beispielsweise umfasst die Betätigungseinrichtung mindestens ein an einem Halteteil beweglich gehaltenes Betätigungsglied, über das das Betätigungselement mit dem mindestens einen Schaltelement in Wirkverbindung steht und das das mindestens eine Schaltelement beim Überführen des Betätigungselementes in die mindestens eine Betätigungsstellung betätigt. Beispielsweise wirkt ein Druck auf den mindestens einen Betätigungsbereich auf das Betätigungsglied ein, das seinerseits auf das Schaltelement einwirkt.

Das mindestens eine Betätigungsglied ist vorzugsweise am Halteteil angeformt. Hierbei kann zum Beispiel ein Filmscharnier vorgesehen sein, über welches sich das Betätigungsglied relativ zum Halteteil bewegen kann.

Bei einer Mehrzahl von Betätigungsbereichen und Schaltelementen ist günstigerweise vorgesehen, dass mehrere Betätigungsglieder an einem gemeinsamen Halteteil beweglich gehalten und insbesondere an dieses angeformt sind.

Einem jeweiligen Betätigungsbereich ist insbesondere ein jeweiliges Betätigungsglied zugeordnet.

Das mindestens eine Betätigungsglied ist vorzugsweise ein Hebelglied. Das mindestens eine Schaltelement kann zum Beispiel seitlich versetzt relativ zum Betätigungsbereich angeordnet sein, bezogen auf eine Draufsicht auf die Betätigungseinrichtung. In der Praxis erweist sich der Einsatz eines Hebelgliedes als vorteilhaft im Hinblick auf eine Einstellung der zum Betätigen des Schaltelementes aufbringbaren Kraft. In der Praxis erweist sich das Hebelglied auch als vorteilhaft für die akustische und/oder haptische Wahrnehmung der Betätigung des Schaltelementes. Beispielsweise ist ein Klickgeräusch, speziell bei einem Mikroschalter oder ein Mikrotaster, vom Benutzer gut zu hören.

Das Hebelglied kann vorzugsweise wegvergrößernd sein. Beispielsweise ist ein Kraftweg vom Einwirkpunkt des Betätigungsbereiches auf das Hebelglied bis zum Filmscharnier kleiner als ein Lastweg eines Einwirkbereiches des Hebelgliedes auf das Schaltelement.

Das Halteteil kann zum Beispiel ein Gehäuseseitenwandteil sein, das zumindest teilweise eine Gehäuseseitenwand ausbildet.

Von Vorteil kann es sein, wenn das mindestens eine Randelement einen zwischen dem Gehäuseteil und dem weiteren Gehäuseteil angeordneten Ausrichtabschnitt umfasst oder bildet, wobei das mindestens eine Betätigungsglied formschlüssig in eine Durchgangsöffnung des Ausrichtabschnittes eingreift oder diese durchgreift. Dies gibt die Möglichkeit, das Gehäuseteil über das mindestens eine Betätigungsglied relativ zum Randelement bei der Montage auszurichten. Beispielsweise ist etwas Spiel zwischen dem Betätigungsglied und dem Rand der Durchgangsöffnung vorhanden.

Zum Zwecke der Montage kann zum Beispiel vorgesehen sein, dass die Anzeigeeinheit wie vorstehend erläutert mit dem Gehäuseteil verklebt ist und dass das mindestens eine Randelement über das mindestens eine Betätigungsglied und die Durchgangsöffnung relativ zum Gehäuse ausgerichtet ist. Durch Ausrichtung der Anzeigeeinheit wie vorstehend erläutert am mindestens einen Randelement kann dadurch zugleich eine Ausrichtung des Gehäuseteils relativ zum weiteren Gehäuseteil erfolgen.

Bei einer bevorzugten Ausführungsform der Erfindung ist das Betätigungsglied sich in Richtung auf das Gehäuseteil trichterförmig erweiternd ausgestaltet und umfasst dem Gehäuseteil abgewandt eine Durchtrittsöffnung, wobei die elektrische Einrichtung mindestens ein Leuchtelement umfasst, und wobei vom mindestens einen Leuchtelement emittiertes Licht sich durch die Durchtrittsöffnung hindurch in Richtung des Gehäuseteils ausbreitet. Auf diese Weise kann das Gehäuseteil von der Unterseite hinterleuchtet sein. Bei einem transparenten Gehäuseteil kann Licht nach außen dringen und von der Bedienperson wahrgenommen werden. Das Betätigungsglied kann mit einer reflektierenden Beschichtung versehen sein oder selbst reflektierend sein, wodurch auch bei verhältnismäßig geringem Einsatz von Energie eine zuverlässig wahrnehmbare Ausleuchtung erfolgen kann.

Bei einer andersartigen Ausführungsform kann mindestens ein Leuchtelement vorgesehen sein, wobei sich das Betätigungsglied nicht trichterförmig erweitert.

Das Gehäuse kann beispielsweise ein Gehäuseunterteil mit einem Gehäuseboden umfassen, wobei die elektrische Einheit auf dem Gehäuseunterteil aufliegt und untenseitig vom Gehäuseboden abgedeckt ist.

Alternativ kann vorgesehen sein, dass eine Leiterplatte der elektrischen Einheit einen Gehäuseboden ausbildet, wobei die Leiterplatte mit einem Gehäuseteil, insbesondere einem Gehäuseseitenwandteil, verbunden ist.

Die Betätigungseinrichtung kann beispielsweise puckförmig ausgestaltet sein. Alternativ oder ergänzend kann das Gehäuse puckförmig ausgestaltet sein.

Die elektrische Einheit kann zum Beispiel ein elektrisches Anschlusselement zum Anschließen einer elektrischen Leitung umfassen, vorzugsweise an einer Unterseite des Gehäuses. Über die elektrische Leitung kann die Betätigungseinrichtung zum Beispiel mit einer elektrischen Einrichtung des Reinigungsgerätes verbunden sein. Betätigungsimpulse können zum Beispiel über die Leitung an die elektrische Einrichtung übertragen werden.

Vorgesehen sein kann, dass eine elektrische Energieversorgung der elektrischen Einheit über die Leitung erfolgt, wobei die elektrische Energie zum Beispiel von einer Batterie des Reinigungsgerätes bereitgestellt wird.

Die elektrische Einheit kann beispielsweise ein Kommunikationsglied zur kabellosen Kommunikation mit einer externen elektrischen Einrichtung umfassen. Die externe elektrische Einrichtung kann zum Beispiel eine Einrichtung des Reinigungsgerätes oder eines insbesondere tragbaren Zusatzgerätes sein.

Die Betätigungseinrichtung ist vorzugsweise spritzwassergeschützt und/oder staubdicht ausgestaltet.

Die Betätigungseinrichtung umfasst vorzugsweise mindestens eine wiederaufladbare Batterie. Die Batterie kann im Gehäuse angeordnet sein oder alternativ außerhalb des Gehäuses.

Wie eingangs erwähnt, betrifft die vorliegende Erfindung auch ein Reinigungsgerät. Aufgabe der Erfindung ist es, ein Reinigungsgerät mit einer Betätigungseinrichtung der vorstehend beschriebenen Art bereitzustellen.

Diese Aufgabe wird durch ein erfindungsgemäßes Reinigungsgerät mit mindestens einem Reinigungswerkzeug gelöst, wobei das Reinigungsgerät mindestens eine Betätigungseinrichtung der voranstehend beschriebenen Art und eine elektrische Einrichtung umfasst, die mit der Betätigungseinrichtung in elektrischer Verbindung steht, wobei ein Betriebszustand der elektrischen Einrichtung basierend auf einer Betätigung des Betätigungselementes veränderbar ist.

Die Vorteile, die bereits im Zusammenhang mit der Erläuterung der erfindungsgemäßen Betätigungseinrichtung erwähnt wurden, können mit dem Reinigungsgerät ebenfalls erzielt werden. Vorteilhafte Ausführungsformen des erfindungsgemäßen Reinigungsgerätes ergeben sich durch vorteilhafte Ausführungsformen der erfindungsgemäßen Betätigungseinrichtung. Auf die voranstehenden Ausführungen wird verwiesen.

Das Reinigungsgerät kann insbesondere handgeführt sein.

Das Reinigungsgerät kann unterschiedlich ausgestaltet sein. Beispielsweise handelt es sich um ein Bodenreinigungsgerät zum Wischen einer Bodenfläche, um ein Sauggerät, um ein Hartflächenreinigungsgerät, zum Beispiel für Fensterflächen, um ein Hochdruckreinigungsgerät oder um ein Kehrgerät.

Die elektrische Einrichtung des Reinigungsgerätes kann zum Beispiel eine elektrische Steuereinheit sein. Alternativ kann die elektrische Einrichtung zum Beispiel ein Antriebsmotor für ein Reinigungswerkzeug sein.

Das Merkmal "Reinigungswerkzeug" ist vorliegend breit auszulegen und kann eine jegliche Komponente des Reinigungsgerätes sein, die im Zusammenhang mit der Reinigung eines zu reinigenden Gegenstandes zum Einsatz kommt.

Die Veränderung des Betriebszustandes der elektrischen Einrichtung kann zum Beispiel Einschalten, Ausschalten, Leistungssteigerung, Leistungsverringerung, Dosierung eines Reinigungsmittels, Aufrufen und/oder Beenden eines Menüs eines ausführbaren Programmes der elektrischen Einrichtung und/oder Navigation in einem Menü des Programmes umfassen.

"Einschalten und Ausschalten" kann das Einschalten und das Ausschalten des Reinigungsgerätes umfassen.

Günstig kann es sein, wenn die elektrische Einheit oder die elektrische Einrichtung eine Speichereinheit mit einem darin hinterlegten Programm umfasst, das von einer Datenverarbeitungseinheit des Reinigungsgerätes oder der Betätigungseinrichtung ausführbar ist, wobei eine Anzeigeeinheit der Betätigungseinrichtung von der Datenverarbeitungseinheit ansteuerbar ist und visuelle Informationen, insbesondere Bildinformationen, basierend auf dem Programm abhängig vom Typ des Reinigungsgerätes darstellbar sind. Auf diese Weise erweist sich die Betätigungseinrichtung als sehr vielseitig. Eine ansonsten baugleiche Betätigungseinrichtung kann mit Reinigungsgeräten unterschiedlichen Typs zum Einsatz kommen, wobei lediglich das Programm abhängig vom Reinigungsgerät unterschiedlich ausfällt.

Abhängig vom Programm können insbesondere unterschiedliche Funktionen von Reinigungsgeräten unterschiedlichen Typs ausgeführt werden, die jeweils mittels der Betätigungseinrichtung durch die Bedienperson gesteuert werden können.

Das Programm kann zum Beispiel werkseitig in der Speichereinheit gespeichert werden.

Alternativ oder ergänzend ist denkbar, dass das Programm durch eine Bedienperson verändert werden kann. Denkbar ist zum Beispiel eine Aktualisierung im Rahmen eines Firmware-Updates o. Ä.

Das Reinigungsgerät umfasst beispielsweise ein elektrisches Anschlusselement zum direkten oder indirekten Anschließen eines externen Zusatzgerätes, über das das Programm zur Speicherung in der Speichereinheit an das Reinigungsgerät übertragbar ist.

Alternativ oder ergänzend umfasst das Reinigungsgerät ein Kommunikationsglied zur kabellosen Kommunikation mit einem externen Zusatzgerät, über das das Programm zur Speicherung in der Speichereinheit an das Reinigungsgerät übertragbar ist.

Das Anschlusselement und/oder das Kommunikationsglied kann Bestandteil der Betätigungseinrichtung sein.

Das externe Zusatzgerät kann zum Beispiel ein Smartphone oder ein Tablet-Computer sein, über das bzw. den das Programm bereitgestellt wird.

Das Reinigungsgerät umfasst vorzugsweise eine Bedienvorrichtung mit einem Griffelement für die Bedienperson, wobei die Betätigungseinrichtung vorzugsweise an der Bedienvorrichtung angeordnet ist. Auf diese Weise kann die Betätigungseinrichtung handhabungsfreundlich bedient werden.

Günstig ist es, wenn ein Betätigungsbereich, über den die elektrische Einrichtung ein- und/oder ausschaltbar ist, an einer dem Griffelelement abgewandten Seite des Betätigungselementes angeordnet ist. Dies verringert die Wahrscheinlichkeit, dass eine Bedienperson die elektrische Einrichtung versehentlich ein- und/oder ausschaltet.

Insbesondere ist dieser genannte Betätigungsbereich, bei Vorhandensein einer Mehrzahl von Betätigungsbereichen, der am weitesten vom Griffelement entfernt angeordnete Betätigungsbereich.

Vorteilhaft kann es sein, wenn ein Betätigungsbereich, über den Menüebenen innerhalb des Programmes gewechselt werden können, dem Griffelement näherliegend angeordnet ist als der Betätigungsbereich, über den die elektrische Einrichtung ein- und/oder ausschaltbar ist. Insbesondere ist der Betätigungsbereich zum Wechseln innerhalb der Menüebenen der dem Griffelement nächstgelegene Betätigungsbereich.

Vorteilhaft kann es sein, wenn Betätigungsbereiche, über die innerhalb einer Menüebene des Programmes navigiert werden kann, einander diametral gegenüberliegend am Betätigungselement angeordnet sind. Dies erlaubt eine intuitive Bedienung der Betätigungseinrichtung.

Wie bereits erwähnt, betrifft die vorliegende Erfindung auch ein Reinigungssystem. Aufgabe der Erfindung ist es, ein Reinigungssystem mit einem erfindungsgemäßen Reinigungsgerät bereitzustellen.

Diese Aufgabe wird durch ein erfindungsgemäßes Reinigungssystem gelöst, umfassend ein erstes Reinigungsgerät ersten Typs mit einer jeweiligen Speichereinheit und darin hinterlegtem Programm und ein zweites Reinigungsgerät zweiten Typs mit einer jeweiligen Speichereinheit und darin hinterlegtem Programm, wobei der erste Typ unterschiedlich vom zweiten Typ ist, wobei die Betätigungseinrichtungen der Reinigungsgeräte baulich identisch ausgestaltet sind, und wobei die in den Speichereinheiten gespeicherten Programme voneinander unterschiedlich sind und vom Typ des Reinigungsgerätes abhängen.

Das erfindungsgemäße Reinigungssystem weist eine hohe Vielseitigkeit auf. Baulich identische Betätigungseinrichtungen kommen vorzugsweise für Reinigungsgeräte unterschiedlichen Typs zum Einsatz. Die Steuerung des jeweiligen Reinigungsgerätes ergibt sich auf der Grundlage des Programmes. Die weiteren Vorteile der Erfindung, die bereits im Zusammenhang mit der Erläuterung des erfindungsgemäßen Reinigungsgerätes und der erfindungsgemäßen Betätigungseinrichtung erwähnt wurden, können mit dem erfindungsgemäßen Reinigungssystem ebenfalls erzielt werden. Dessen vorteilhafte Ausführungsformen ergeben sich durch vorteilhafte Ausführungsformen des erfindungsgemäßen Reinigungsgerätes und/oder der erfindungsgemäßen Betätigungseinrichtung. Auf die voranstehenden Ausführungen wird verwiesen.

Die nachfolgende Beschreibung bevorzugter Ausführungsformen der Erfindung dient im Zusammenhang mit der Zeichnung der näheren Erläuterung der Erfindung. Es zeigen:
- Figur 1:: eine schematische Darstellung eines erfindungsgemäßen Reinigungssystems, umfassend eine Mehrzahl von erfindungsgemäßen Reinigungsgeräten mit einer jeweiligen erfindungsgemäßen Betätigungseinrichtung;
- Figur 2:: eine vergrößerte Darstellung von Detail A in Figur 1;
- Figur 3:: eine Explosionsdarstellung einer bevorzugten Ausführungsform der erfindungsgemäßen Betätigungseinrichtung in perspektivischer Ansicht;
- Figur 3A:: eine perspektivische Darstellung der Betätigungseinrichtung in Figur 3;
- Figur 4:: eine perspektivische Darstellung einer Schicht, mit der ein Gehäuseteil der Betätigungseinrichtung bedruckt ist;
- Figur 5:: eine vergrößerte Teil-Schnittdarstellung der Betätigungseinrichtung aus Figur 3 längs der Linie 5-5 in Figur 3;
- Figur 6:: eine Darstellung entsprechend Figur 5, wobei die Betätigungseinrichtung in Pfeilrichtung betätigt ist;
- Figur 7:: eine schematische Ansicht einer Bildanzeige der Betätigungseinrichtung zur Verdeutlichung einer Menüführung unter Verwendung der Betätigungseinrichtung;
- Figur 8:: eine Explosionsdarstellung einer weiteren bevorzugten Ausführungsform der erfindungsgemäßen Betätigungseinrichtung in perspektivischer Ansicht;
- Figur 8A:: eine perspektivische Darstellung der Betätigungseinrichtung in Figur 8;
- Figur 9:: eine Schnittansicht längs der Linie 9-9 in Figur 8;
- Figur 10:: eine Darstellung entsprechend Figur 9, wobei die Betätigungseinrichtung in Pfeilrichtung betätigt ist;
- Figur 11:: eine perspektivische Darstellung einer weiteren bevorzugten Ausführungsform der erfindungsgemäßen Betätigungseinrichtung;
- Figur 12:: eine Explosionsdarstellung der Betätigungseinrichtung in Figur 11 in perspektivischer Ansicht;
- Figur 13:: eine Schnittansicht der Betätigungseinrichtung längs der Linie 13-13 in Figur 12;
- Figur 14:: eine Darstellung entsprechend Figur 13, wobei die Betätigungseinrichtung in Pfeilrichtung betätigt ist;
- Figur 15:: eine Explosionsdarstellung einer weiteren bevorzugten Ausführungsform der erfindungsgemäßen Betätigungseinrichtung;
- Figur 16:: eine Schnittansicht der Betätigungseinrichtung in Figur 15;
- Figur 17:: eine Explosionsdarstellung einer weiteren bevorzugten Ausführungsform der erfindungsgemäßen Betätigungseinrichtung; und
- Figur 18:: eine Schnittansicht der Betätigungseinrichtung in Figur 15.

Figur 1 zeigt in schematischer Darstellung ein insgesamt mit dem Bezugszeichen 10 belegtes erfindungsgemäßes Reinigungssystem in bevorzugter Ausführungsform.

Das Reinigungssystem 10 umfasst verschiedenartige erfindungsgemäße Reinigungsgeräte unterschiedlichen Typs, jeweils in bevorzugter Ausführungsform.

Ein Reinigungsgerät 12 ist ausgestaltet als Bodenreinigungsgerät zum Wischen einer Bodenfläche. Zu diesem Zweck umfasst das Reinigungsgerät 12 Reinigungswerkzeuge 13, vorliegend in Gestalt von Wischwalzen. Zur Energieversorgung ist eine vorzugsweise wiederaufladbare elektrische Batterie 14 vorgesehen.

Das Reinigungsgerät 12 umfasst eine elektrische Einrichtung 15, die (Figur 2) insbesondere eine Datenverarbeitungseinheit 16 und eine Speichereinheit 17 umfasst.

Zur Handhabung durch den Benutzer ist an einer Bedienvorrichtung ein Griffelement 18 vorgesehen und ferner, zur Betätigung der elektrischen Einrichtung 15, eine Betätigungseinrichtung 20. Bei der Betätigungseinrichtung 20 handelt es sich um eine bevorzugte Ausführungsform der erfindungsgemäßen Betätigungseinrichtung.

Das Reinigungssystem 10 umfasst ferner ein erfindungsgemäßes Reinigungsgerät 22 in bevorzugter Ausführungsform, ausgestaltet als handgeführtes Sauggerät.

Weiter umfasst das Reinigungssystem 10 ein erfindungsgemäßes Reinigungsgerät 23 in bevorzugter Ausführungsform, ausgestaltet als Hartflächenreinigungsgerät.

Darüber hinaus umfasst das Reinigungssystem 10 ein erfindungsgemäßes Reinigungsgerät 24 in bevorzugter Ausführungsform, ausgestaltet als tragbares Hochdruckreinigungsgerät.

Die Reinigungsgeräte 22, 23 und 24 umfassen ebenfalls jeweils mindestens ein Reinigungswerkzeug 13 - ausgestaltet als Bodendüse, Saugeinrichtung bzw. Hochdruckdüse -, eine Batterie 14, eine elektrische Einrichtung 15 (umfassend ebenfalls die Datenverarbeitungseinheit 16 und die Speichereinheit 17) und ein Griffelement 18.

Darüber hinaus umfassen auch die Reinigungsgeräte 22, 23 und 24 die Betätigungseinrichtung 20, deren Aufbau und Funktionsweise nachfolgend beschrieben wird.

Wie insbesondere aus den Figuren 3 bis 6 hervorgeht, ist die Betätigungseinrichtung 20 von der Grundform im Wesentlichen puckförmig in Gestalt einer Scheibe mit, im Verhältnis zum Durchmesser, geringer bis mäßiger Höhe, worauf die Erfindung auf diese Form jedoch nicht beschränkt ist.

Die Betätigungseinrichtung 20 umfasst ein Gehäuse 26, das eine Achse 27 definiert.

Das Gehäuse 26 umfasst ein Gehäuseunterteil 28, ein Gehäuseseitenwandteil 29 und ein oberes Gehäuseteil 30. Das Gehäuseunterteil 28 und das Gehäuseseitenwandteil 29 sind ebenfalls Gehäuseteile.

Das Gehäuseunterteil 28 ist vorliegend im Wesentlichen wannenförmig und nimmt mindestens ein elektrisches Anschlusselement 31 einer elektrischen Einheit 32 der Betätigungseinrichtung 20 auf. Das mindestens eine Anschlusselement 31 ist vorzugsweise an einem Gehäuseboden 33 des Gehäuseunterteils 28 angeordnet. Abhängig von der jeweiligen Betätigungseinrichtung und/oder dem Reinigungsgerät kann mehr als ein elektrisches Anschlusselement vorgesehen sein.

Das Anschlusselement 31 steht über eine mehrpolige elektrische Leitung 34 mit der elektrischen Einrichtung 15 in Verbindung. Über die Leitung 34 kann elektrische Energie der Batterie 14 zugeführt werden. Betätigungsimpulse können über die Leitung 34 an die elektrische Einrichtung 15 übertragen werden. Die Leitung 34 kann Bestandteil der Betätigungseinrichtung 20 sein oder nicht.

Alternativ oder ergänzend kann eine kabellose Kopplung der Betätigungseinrichtung 20 mit der elektrischen Einrichtung 15 vorgesehen sein. Die Betätigungseinrichtung 20 kann eine eigenständige Batterie aufweisen (nicht gezeigt).

Die elektrische Einheit 32 umfasst vorliegend eine auf dem Gehäuseunterteil 28 aufliegende elektrische Leiterplatte 35, an die das Anschlusselement 31 angeschlossen ist.

Die Leiterplatte 35 nimmt ferner mindestens ein Schaltelement 36 auf. Vorliegend sind insgesamt vier Schaltelemente 36 vorgesehen. Die Schaltelemente 36 sind in Umfangsrichtung der Achse 27 gleichmäßig voneinander beabstandet, jeweils im Wesentlichen um 90°.

Ein jeweiliges Schaltelement 36 ist zum Beispiel ein Mikroschalter mit einem definierten Schaltpunkt und vorzugsweise mit haptischem und/oder akustischem Feedback.

Alternativ kann zum Beispiel eine Silikon-Schaltmatte mit mindestens einer Schaltpille vorgesehen sein.

Die elektrische Einheit 32 umfasst ferner mindestens ein Kabel zur elektrischen Verbindung mit einer Anzeigeeinheit 37. Vorliegend ist eine Verbindung über ein Flachbandkabel oder Flexkabel vorgesehen. Über das Flachbandkabel kann ein etwaiger Abstandsunterschied der Anzeigeeinheit 37 zur Leiterplatte 35 ausgeglichen werden, insbesondere infolge einer Bewegung der Anzeigeeinheit 37.

Die Anzeigeeinheit kann berührungssensitiv ausgestaltet sein und beispielsweise einen Touchscreen umfassen.

Die Anzeigeeinheit 37 ist von der elektrischen Einheit 32 ansteuerbar, insbesondere initiiert von der elektrischen Einrichtung 15.

Die Anzeigeeinheit 37 umfasst eine Bildanzeige, insbesondere zur farbigen Darstellung von visuellen Informationen in Form von Farbbildern. Die Anzeigeeinheit 37 ist im Wesentlichen flächenförmig und definiert eine Ebene quer und insbesondere senkrecht zur Achse 27.

Wie beispielsweise insbesondere aus den Figuren 3, 5 und 6 hervorgeht, weist das Gehäuseseitenwandteil 29 eine sich entlang der Umfangsrichtung der Betätigungseinrichtung 20 erstreckende Gehäuseseitenwand 41 auf. Die Gehäuseseitenwand 41 übergreift einen Rand 42 des Gehäuseunterteils 30 und ist relativ zu diesem über ein Dichtelement 43 abgedichtet.

An einem Außenumfang der Gehäuseseitenwand 41 ist ein weiteres Dichtelement 44 angeordnet. Das Dichtelement 44 dichtet relativ zu einer Wandung 45 des Reinigungsgerätes 12, 22, 23 oder 24, wobei in der Wandung 45 eine Öffnung 46 zur Aufnahme der Betätigungseinrichtung 20 gebildet ist. Dies ist in Figur 2 am Beispiel des Reinigungsgerätes 12 dargestellt.

Das Gehäuseseitenwandteil 29 bildet ein Halteteil 47 für mindestens ein Betätigungsglied 48. Vorliegend sind vier Betätigungsglieder 48 vorgesehen, die jeweils einem der Schaltelemente 36 zugeordnet sind.

Ein jeweiliges Betätigungsglied 48 ist an einem bezüglich der Achse 27 radial vorspringenden Segment des Halteteils 47 gehalten. Hierbei ist das Betätigungsglied 48 insbesondere über ein Filmscharnier 50 angeformt.

Das Betätigungsglied 48 weist ein dem Filmscharnier 50 abgewandtes freies Ende auf. Das freie Ende kontaktiert das Schaltelement 36 obenseitig. Ein Druck auf das Betätigungsglied 48 führt zum Verschwenken am Filmscharnier 50 und zur Betätigung des Schaltelementes 36.

Zur Aufnahme einer Betätigungskraft umfasst das Betätigungsglied 48 einen Betätigungsabschnitt, vorliegend ausgestaltet als Vorsprung 52. Der Vorsprung 52 steht vom Betätigungsglied 48 nach oben in Richtung des oberen Gehäuseteils 30 ab.

Das Betätigungsglied 48 bildet ein Hebelglied. Der Abstand des Vorsprungs 52 zum Filmscharnier 50 ist geringer als der Abstand des freien Endes zum Filmscharnier 50. Das Hebelglied ist dementsprechend wegvergrößernd und kraftverringernd.

In der Praxis erweist sich der Einsatz des Hebelglieds 53 vorliegend als vorteilhaft für die Wahrnehmung eines Klickgeräusches des Schaltelementes 36.

Die Betätigungsglieder 48 sind in Umfangsrichtung der Achse 27 äquidistant zueinander angeordnet und weisen einen Winkelabstand von jeweils im Wesentlichen 90° auf. In konstruktiver Hinsicht stimmen die Betätigungsglieder 48 ebenso überein wie die Schaltelemente 36.

Das obere Gehäuseteil 30 ist vorliegend scheibenförmig ausgestaltet und günstigerweise einstückig (monolithisch) gebildet. Das Gehäuseteil 30 ist vorzugsweise insgesamt aus einem optisch transparenten Material gefertigt, das vorzugsweise Licht des gesamten oder im Wesentlichen gesamten optischen Spektrums durchlässt.

Das Gehäuseteil 30 bildet eine obere Gehäusewand 56.

Das Gehäuseteil 30 umfasst radial innenseitig einen innenliegenden Bereich 57, der die Anzeigeeinheit 37 obenseitig überdeckt. Der innenliegende Bereich 57 ist von einem Betätigungselement 58 des Gehäuseteils 30 umgeben. Das Betätigungselement 58 ist ringförmig ausgebildet bildet einen Außenrand des Gehäuseteils 30. Das Betätigungselement 58 und der innenliegende Bereich sind miteinander verbunden, insbesondere einstückig.

Quer und insbesondere senkrecht zur Achse 27 erstreckt sich das obere Gehäuseteil 30 über das gesamte Gehäuse 26, wobei es eine Ebene definiert.

Im bestimmungsgemäßen Gebrauch der Betätigungseinrichtung 20 ist das Gehäuseteil 30 des Bedienperson zugewandt und erstreckt sich dementsprechend über die gesamte Oberseite am Gehäuse 26.

An der der Bedienperson abgewandten Seite ist am Gehäuseteil 30 eine Schicht 59 angeordnet. Die Schicht 59 ist durch Bedrucken des Gehäuseteils 30 von der Unterseite aufgebracht. Hierbei ist insbesondere das Betätigungselement 58 entlang des gesamten Umfangs ringförmig an einem lichtabsorbierenden Bereich bedruckt, der zumindest einen Teil des sichtbaren Spektrums absorbiert. Dies erlaubt es, das Betätigungselement 58 von der Unterseite einzufärben (Figur 4).

Gleichzeitig wird über den lichtabsorbierenden Bereich eine Kennzeichnung 61 am Betätigungselement 58 sichergestellt. Zu diesem Zweck sind insbesondere Piktogramme auf das Betätigungselement 58 aufgedruckt, auf die nachfolgend noch eingegangen wird.

Die Schicht 59 ist so aufgedruckt, dass radial innenseitig ein nicht beschichteter Transparenzbereich 62 verbleibt. Der Transparenzbereich 62 gibt den Blick durch den innenliegenden Bereich 57 hindurch auf die Anzeigeeinheit 37 frei.

Die Anzeigeeinheit 37 ist mit dem Gehäuseteil 30 verbunden. Im vorliegenden Fall erfolgt die Verbindung über eine Verklebung. Die Figuren 7 bis 10 zeigen die entsprechende Klebeschicht, beispielsweise durch OCA-Bonding. Über die Verklebung erfolgt insbesondere eine optische Ankopplung der Anzeigeeinheit 37 an das Gehäuseteil 30. Lichtreflexe zwischen dem Gehäuseteil 30 und der Anzeigeeinheit 37 können dadurch vermieden werden.

Das Gehäuseteil 30 liegt über ein Dämpfungselement 67, das vorliegend ein Randelement der Betätigungseinrichtung 20 bildet, an der Gehäuseseitenwand 41 an und insbesondere auf dieser auf. Das Randelement 68 ist im vorliegenden Ausführungsbeispiel ringförmig gebildet (siehe auch die korrespondierende Darstellung der Betätigungseinrichtung 110 gemäß den Figuren 11 bis 14). Das Randelement 68 erstreckt sich in Umfangsrichtung des Gehäuses 26 entlang des gesamten Außenumfangs.

Die Materialstärke des Randelementes 68 in radialer Richtung stimmt im Wesentlichen mit einer Materialstärke eines Randes 69 der Gehäuseseitenwand 41 überein, die dem Gehäuseteil 30 zugewandt ist (Figuren 5 und 6).

Das Betätigungselement 58 liegt, über die Schicht 59, entlang der gesamten Umfangsrichtung auf dem Randelement 68 auf, das dadurch mit einem Anlageabschnitt 70 gewissermaßen flanschartig am Gehäuseteil 30 anliegt. Das Randelement 68 liegt über einen Stützabschnitt 71 auf dem Rand 69 auf.

Vorzugsweise ist das Randelement 68 mit der Gehäuseseitenwand 41 am Rand 69 verklebt. In entsprechender Weise ist vorzugsweise eine Verklebung des Randelementes 68 mit der Schicht 59 auf dem Betätigungselement 58 vorgesehen.

Im vorliegenden Ausführungsbeispiel besteht das Randelement 68 aus einem Schaumstoffmaterial. Auf obige Ausführungen zum Material und/oder zur Beschaffenheit des Schaumstoffmaterials wird an dieser Stelle verwiesen.

Das Randelement 68 kann durch Druck auf das Betätigungselement 58 elastisch verformt werden. Umgekehrt kann eine Rückverformung erfolgen, um das Betätigungselement 58 wieder in eine Ausgangsstellung zu bewegen. Das Randelement 68 bildet aus diesem Grund auch ein Rückstellelement.

Darüber hinaus wirkt das Randelement 68 im vorliegenden Fall als Dichtelement 72 zum Abdichten des Gehäuses 26 zwischen dem Gehäuseteil 30 und der Gehäuseseitenwand 41.

Das Betätigungselement 58 weist mindestens einen Betätigungsbereich 73 auf. Vorliegend sind vier Betätigungsbereiche 73 vorgesehen. Jedem Betätigungsbereich 73 ist ein Betätigungsglied 48 und ein Schaltelement 36 zugeordnet.

Die vier Betätigungsbereiche 73 sind in Umfangsrichtung der Achse 27 äquidistant zueinander angeordnet und weisen einen Winkelabstand von jeweils im Wesentlichen 90° auf. Bezüglich der Achse 27 sind jeweils zwei einander diametral gegenüberliegende Betätigungsbereiche 73 vorgesehen.

Ein jeder Betätigungsbereich 73 steht mit dem ihm zugeordneten Schaltelement 36 in Wirkverbindung.

In einer Grundstellung (Figur 5) ist das jeweilige Schaltelement 36 unbetätigt. Durch eine Druckbetätigung am Betätigungsbereich 73 in einer Pfeilrichtung 74 (Figur 6) beaufschlagt der Betätigungsbereich 73 das Betätigungsglied 48 am jeweiligen Vorsprung 52. Das Betätigungsglied 48 verschwenkt am Filmscharnier 50, bis das freie Ende das Schaltelement 36 betätigt. Die elektrische Einheit 32 kann Informationen über die Betätigung an die elektrische Einrichtung 15 des Reinigungsgerätes 12, 22, 23 oder 24 weiterleiten.

Bei betätigtem Schaltelement 36 nimmt das Betätigungselement 58 eine Betätigungsstellung ein. Dementsprechend sind im vorliegenden Fall vier verschiedene Betätigungsstellungen vorgesehen.

Durch Betätigen wird das Betätigungselement 58 am Gehäuse 26 verkippt (Figur 6). Die Betätigungseinrichtung 20 ist so dimensioniert, dass ein verhältnismäßig geringer Kippweg von ungefähr 0,3 mm bis 2,5 mm eingestellt ist, vorzugsweise von ungefähr 0,5 mm bis 2 mm.

Im vorliegenden Fall ist den Bestätigungsbereichen 73 jeweils gemeinsam das Randelement 68 zugeordnet. Bei einer andersartigen, in der Zeichnung dargestellten nicht vorteilhaften Ausführungsform der Erfindung kann vorgesehen sein, dass einem jeweiligen Betätigungsbereich 73 ein eigenständiges Randelement 68 zugeordnet ist.

Vorgesehen sein kann auch, dass sich das Randelement 68 in Umfangsrichtung des Gehäuses 26 über zwei oder mehr Betätigungsbereiche 73 erstreckt. Dies ist insbesondere für das vorliegende Randelement 68 der Fall, das ringförmig ausgestaltet ist und sich entlang des gesamten Umfangs erstreckt.

Beim Betätigen am Betätigungsbereich (Figur 6) wird das Randelement 68 verformt. Insbesondere erfolgt eine elastische Verformung. Für die Bedienperson tritt am Betätigungsbereich 73 ein haptisches Feedback über die Betätigung des Schaltelementes 36 auf. Zusätzlich kann vorgesehen sein, dass das Schaltelement 36 selbst ein haptisches Feedback liefert.

Die Positionierung des dämpfend und rückstellend wirkenden Randelementes 68 am Rand des Gehäuses 26 ermöglicht eine kompakte Bauform der Betätigungseinrichtung 20, indem der innenliegende Bereich 57 für die Positionierung der Anzeigeeinheit 37 frei bleibt. Darüber hinaus erweist sich die Dichtwirkung, bei der das Randelement 68 als Dichtelement 72 wirkt, als vorteilhaft für eine kompakte Bauform, da eine gesonderte Abdichtung eingespart werden kann.

Bei den Reinigungsgeräten 12, 22, 23 und 24 kommt im vorliegenden Beispiel des Reinigungssystems 10 jeweils eine baulich identische Betätigungseinrichtung 20 zum Einsatz. Unterschiedlich ist lediglich ein in der Speichereinheit 17 gespeichertes Programm. Das Programm dient zur Steuerung des jeweiligen Reinigungsgeräts 12, 22, 23 oder 24, wobei dessen Funktionen angesprochen werden können.

Weiter werden die visuellen Informationen an der Anzeigeeinheit 37 abhängig von dem Programm, das für den jeweiligen Typ Reinigungsgerät 12, 22, 23, oder 24 vorgesehen ist, unterschiedlich ausfallen.

Das Programm kann beispielsweise von einem externen Zusatzgerät 75 kabellos an die elektrische Einrichtung 15 übertragen werden, die zu diesem Zweck ein Kommunikationsglied 76 umfasst (Figur 2). Alternativ oder ergänzend kann zum Beispiel über ein elektrisches Anschlusselement 77 des Reinigungsgerätes 12 eine Kabelverbindung zu einem externen Zusatzgerät 75 aufgebaut werden.

Das Zusatzgerät 75 ist beispielsweise ein Smartphone oder ein Tablet-Computer.

Es versteht sich, dass obige Ausführungen in entsprechender Weise für die Reinigungsgeräte 22, 23 und 24 gelten können.

Die Betätigungsbereiche 73 werden zur Erläuterung der Funktion der Betätigungseinrichtung 20 nachfolgend auch als Betätigungsbereiche 73a bis 73d bezeichnet. Ein jeweiliger Betätigungsbereich 73a bis 73d ist durch ein Piktogramm 78a bis 78d gekennzeichnet, welches über den lichtabsorbierenden Bereich aufgedruckt ist. Dies erlaubt der Bedienperson ein intuitives Verständnis über die Funktion bei Betätigung an den Betätigungsbereichen 73a bis 73d.

Am Betätigungsbereich 73a kann die elektrische Einrichtung 15 und damit das Reinigungsgerät 12 eingeschaltet und ausgeschaltet werden.

Dem Betätigungsbereich 73a liegt der Betätigungsbereich 73b diametral gegenüber.

Die Betätigungsbereiche 73c und 73d liegen einander diametral gegenüber und sind jeweils zwischen den Betätigungsbereichen 73a und 73d am Betätigungselement 58 angeordnet.

Figur 7 zeigt eine schematische Darstellung einer Menüführung im Programm der Speichereinheit 17 mittels der Betätigungseinrichtung 20.

Ausgehend von einer obersten Ebene 79, in der die Betätigungseinrichtung 20 ausgeschaltet ist, kann der Benutzer die Einrichtung 15 durch Betätigen des Betätigungsbereiches 73a einschalten und gelangt in eine Hauptmenüebene 80 des Programms. Im Anschluss an eine optionale Begrüßung 81 sind für den Benutzer Untermenüs 81 innerhalb der Hauptmenüebene 80 durch Betätigen der Betätigungsbereiche 73c und 73d anwählbar. Ein Eintritt in eine jeweilige Menüebene 83 des angewählten Untermenüs erfolgt durch Betätigen des Betätigungsbereiches 73b.

Innerhalb jeder Menüebene 83 kann die Bedienperson über die Betätigung der Betätigungsbereiche 73c und 73d navigieren. Eine jeweilige Option 84 in einem Untermenü 82 kann nach Auswahl über eine Betätigung des Betätigungsbereiches 73b bestätigt werden, woraufhin wieder die Hauptmenüebene 80 aufgerufen wird.

Es versteht sich, dass diese Darstellung beispielhaft ist. Die Anzahl der Menüebenen, Untermenüs und/oder Optionen kann variieren. Es können weitere Untermenüs vorgesehen sein.

Die Einrichtung 15 kann beispielsweise zu jedem Zeitpunkt durch die Betätigung des Betätigungsbereiches 73a abgeschaltet werden.

Vorteilhaft ist es vorliegend, dass der Betätigungsbereich 73a der am weitesten vom Griffelement 18 entfernte Betätigungsbereich 73 ist. Ein unbeabsichtigtes Einschalten oder Ausschalten kann dadurch weitgehend vermieden werden.

Im Hinblick auf einen Zugriff auf die Menüs ist es von Vorteil, wenn der Betätigungsbereich 73b dem Griffelement 18 näherliegend als der Betätigungsbereich 73a angeordnet ist und/oder der dem Griffelement 18 am nächstliegenden angeordnete Betätigungsbereich 73 ist.

Nachfolgend wird auf weitere bevorzugte Ausführungsformen der erfindungsgemäßen Betätigungseinrichtung eingegangen. Für gleiche oder gleichwirkende Merkmale und Bauteile wie bei der Betätigungseinrichtung 20 werden identische Bezugszeichen benutzt. Die mit der Betätigungseinrichtung 20 erzielbaren Vorteile können bei den folgenden Betätigungseinrichtungen ebenfalls erzielt werden. Auf obige Ausführungen wird verwiesen. Es werden lediglich die wesentlichen Unterschiede beschrieben.

Eine in den Figuren 8, 8A, 9 und 10 dargestellte und mit dem Bezugszeichen 90 belegte erfindungsgemäße Betätigungseinrichtung in bevorzugter Ausführungsform ist in baulicher und funktioneller Hinsicht der Betätigungseinrichtung 20 sehr ähnlich, unterscheidet sich von dieser jedoch insbesondere durch die Ausgestaltung des Randelementes 68. Der Mechanismus der Betätigung der Schaltelemente 36 über die Betätigungsglieder 48 stimmt mit demjenigen der Betätigungseinrichtung 20 überein.

Die Betätigungseinrichtung 90 könnte anstelle der Betätigungseinrichtung 20 bei den Reinigungsgeräten 12 oder 22 bis 24 zum Einsatz kommen.

Das Randelement 68 ist bei der Betätigungseinrichtung 90 beispielsweise aus einem Elastomermaterial gefertigt.

Wie insbesondere aus den Figuren 8 bis 10 hervorgeht, ist das Randelement 68 bei der Betätigungseinrichtung 90 abschnittsweise ringförmig ausgestaltet. Das Randelement 68 umfasst einen Ringabschnitt 91, der in funktioneller Hinsicht dem Ring des Randelementes 68 bei der Betätigungseinrichtung 20 entspricht. Darüber hinaus umfasst das Randelement 68 einen Ausrichtabschnitt 92.

Der Ringabschnitt 91 umfasst den Anlageabschnitt 70 zum flanschartigen Anliegen untenseitig am Gehäuseteil 30, über die Schicht 59. Hierbei kann eine Verklebung vorgesehen sein.

Darüber hinaus umfasst der Ringabschnitt 91 einen Eingriffsabschnitt 93 und bildet einen durch Kraftbeaufschlagung verformbaren Verformungsabschnitt 94.

Mit dem Eingriffsabschnitt 93 übergreift das Randelement 68 den Rand 69 außenseitig, bezogen auf die Achse 27. Das Randelement 68 ragt mit dem Eingriffsabschnitt 93 über den Rand 69 hinaus und umfasst untenseitig einen Dichtwulst 95. Der Dichtwulst 95 greift in eine umlaufende Nut 96 außenseitig an der Gehäuseseitenwand 41 ein und erstreckt sich entlang des gesamten Außenumfangs des Gehäuses 26.

Dadurch wirkt der Eingriffsabschnitt als Dichtabschnitt und ermöglicht eine Abdichtung relativ zur Wandung 45. Ein gesondertes Dichtelement, wie beispielsweise das Dichtelement 44, kann entfallen.

Der Verformungsabschnitt 94 weist einen radial nach außen verlaufenden Abschnitt 97 auf, der relativ zum Anlageabschnitt 70 und zum Eingriffsabschnitt 93 im Winkel ausgerichtet ist. Der Eingriffsabschnitt 93 grenzt radial außenseitig an den Abschnitt 97 an, der Anlageabschnitt 70 radial innenseitig.

Bei Betätigung in Pfeilrichtung 74 (Figur 10), kann der Abschnitt 97 relativ zum Anlageabschnitt 70 und relativ zum Eingriffsabschnitt 93 unter Veränderung des jeweiligen Winkels verkippt werden. Das Randelement 68 weist dadurch eine balgartige Ausgestaltung auf, wobei sich die Höhe des Randelementes 68 bei Kraftbeaufschlagung verringert.

Der Abschnitt 97 wirkt zugleich als Stützabschnitt 71, der bei Betätigung obenseitig auf dem Rand 69 zur Anlage gerät und dadurch den Kippweg des Gehäuseteils 30 begrenzt (Figur 10).

Durch die Verformung des Ringabschnitts 91 wird der Bedienperson ein haptisches Feedback bereitgestellt. Unter Rückverformung wirkt der Ringabschnitt 91 als Rückstellelement für das Gehäuseteil 30.

Der Ausrichtabschnitt 92 ist unterhalb der Schicht 59 angeordnet und ist außenseitig mit dem Anlageabschnitt 70 verbunden oder bildet diesen aus. Eine Ebene des Ausrichtabschnitts 92 ist parallel zur Ebene des Gehäuseteils 30.

Der Ausrichtabschnitt 92 umfasst Durchgangsöffnungen 98 für die Vorsprünge 52 (Figur 8). Im montierten Zustand greifen die Vorsprünge 52 mit etwas Spiel durch die Durchgangsöffnungen 98 hindurch. Hierdurch wird die Ausrichtung des Randelementes 68 relativ zum Gehäuseseitenwandteil 29 bei der Montage erleichtert.

Darüber hinaus umfasst der Ausrichtabschnitt 92 eine weitere Durchgangsöffnung 100, die unterhalb des innenliegenden Bereiches 57 angeordnet ist. Die Anzeigeeinheit 37 kann in die Durchgangsöffnung 100 eingreifen.

Bei der Montage der Betätigungseinrichtung 90 wird beispielsweise nach dem mit der Schicht 59 versehenen Gehäuseteil 30 zunächst die Anzeigeeinheit 37 verklebt. Die korrekte Sollausrichtung dieser Anordnung relativ zum Gehäuseseitenwandteil 29 wird durch Eingriff der Anzeigeeinheit 37 in die Durchgangsöffnung 100 sichergestellt.

Eine in den Figuren 12 bis 14 dargestellte bevorzugte Ausführungsform der erfindungsgemäßen Betätigungseinrichtung ist mit dem Bezugszeichen 110 belegt.

Die Betätigungseinrichtung 110 könnte anstelle der Betätigungseinrichtung 20 bei den Reinigungsgeräten 12 oder 22 bis 24 zum Einsatz kommen.

Im Verhältnis zu den Betätigungseinrichtungen 20 und 90 ist die Betätigungseinrichtung 110 von einfacherer konstruktiver Ausgestaltung. Dies liegt insbesondere daran, dass keine Anzeigeeinheit 37 vorgesehen ist. Darüber hinaus umfasst die Betätigungseinrichtung 110 nur ein Schaltelement 36. Das Gehäuseteil 30 bildet insgesamt das Betätigungselement 58 aus.

Wie insbesondere aus den Figuren 12 bis 14 hervorgeht, umfasst die elektrische Einheit 32 ein Leuchtelement 111, beispielsweise ausgestaltet als LED. Zwei oder mehr Leuchtelemente 111 können vorgesehen sein. Das Leuchtelement 111 ist zentral bezogen auf die Achse 27 an der elektrischen Einheit 32 positioniert. Die Leiterplatte 35 bildet den Gehäuseboden 33.

Ein beispielsweise ringförmiges, vergleichsweise dünnes Versteifungselement (Figuren 12 bis 14) kann beispielsweise zwischen dem Randelement 68 und der Gehäuseseitenwand 41 angeordnet sein, welches mit dem Randelement 68 und der Gehäuseseitenwand 41 verklebt sein kann. Dies kann beispielsweise zur Versteifung des Randelementes 68 aus einem Schaummaterial dienen.

Aufgrund des nur einen Schaltelementes 36 ist nur ein Betätigungsglied 48 vorgesehen. Das Betätigungsglied 48 ist beweglich über Filmscharniere 50 an dem vom Gehäuseseitenwandteil 29 gebildeten Halteteil 47 festgelegt.

Im vorliegenden Fall ist das Betätigungsglied 48 konzentrisch zur Achse 27 ausgerichtet und abschnittsweise trichterförmig ausgestaltet.

An der dem Gehäuseteil 30 abgewandten Seite umfasst das Betätigungsglied 48 zentral eine Durchtrittsöffnung 112 für Licht, das vom Leuchtelement 111 emittiert werden kann.

In Richtung auf das Gehäuseteil 30 erweitert sich das Betätigungsglied 48 trichterförmig. Dem Gehäuseteil 30 zugewandt umfasst das Betätigungsglied 48 vorliegend zwei Vorsprünge 52, die untenseitig an dem Gehäuseteil 30 anliegen (Figuren 13 und 14).

Das Schaltelement 36 ist bezogen auf die Achse 27 an einer den Filmscharnieren 50 gegenüberliegenden Seite an der elektrischen Einheit 32 angeordnet. Das Betätigungsglied 48 ist dadurch ebenfalls ein Hebelglied, das wegvergrößernd und kraftverringernd ist.

Am Transparenzbereich 62 ist abweichend von den Betätigungseinrichtungen 20 und 90 keine durchgehende Aussparung der Schicht 59 vorhanden. Die Schicht 59 ist am Transparenzbereich 62 mit einem Piktogramm 78 versehen, das einen Einschaltzustand bei aktiviertem Leuchtelement 111 bzw. einen Ausschaltzustand bei nichtaktiviertem Leuchtelement 111 symbolisiert.

Das Randelement 68 ist im vorliegenden Fall ebenfalls ein Ring aus einem Schaumstoffmaterial, wie bei der Betätigungseinrichtung 20. Eine Betätigung in Pfeilrichtung 74 (Figur 14) führt zur elastischen Verformung des Randelementes 68 und über die Vorsprünge 52 zugleich zu einem Verkippen des Betätigungsgliedes 48 am Halteteil 47 zum Betätigen des Schaltelementes 36. Ein haptisches Feedback wird vom Randelement 68 bereitgestellt, das ebenso als Rückstellelement zum Überführen des Betätigungselementes 58 wieder von der Betätigungsstellung in die Grundstellung wirkt.

Eine in den Figuren 15 und 16 mit dem Bezugszeichen 120 gekennzeichnete erfindungsgemäße Betätigungseinrichtung ist ähnlich der Betätigungseinrichtung 110 aufgebaut. Die Betätigungseinrichtung 120 weist ebenfalls nur ein Schaltelement 36 und ein Leuchtelement 111 auf. Dementsprechend ist vorliegend nur ein Betätigungsglied 48 vorgesehen, an dem vorliegend zwei Vorsprünge 52 angeordnet sind. Die Vorsprünge 52 können vom Betätigungselement 58, wenn dieses vom Benutzer mit einer Betätigungskraft beaufschlagt wird, kontaktiert werden, wobei sie vorliegend anfänglich im Abstand zu diesem angeordnet sind (Figur 16).

Abweichend hiervon kann vorgesehen sein, dass die Vorsprünge 52 in der Grundstellung untenseitig an der Schicht 59 oder direkt an der Gehäusewand 30 anliegen. Die Schicht 59 ist in den Figuren 15 und 16 nicht dargestellt. Es versteht sich, dass die Betätigungseinrichtung 120 mit einer Schicht 59 versehen sein kann.

Bei der Betätigungseinrichtung 120 ist das Betätigungsglied 48 im Unterschied zur Betätigungseinrichtung 110 nicht trichterförmig ausgestaltet. Es weist jedoch wie bei der Ausführungsform 110 einen im Wesentlichen zylinderförmigen Rand auf. Das Betätigungsglied 48 ist über ein Filmscharnier 50 am Halteteil 47 gehalten.

Das Randelement 68 ist weitgehend korrespondierend zum Randelement 68 bei der Betätigungseinrichtung 90 ausgestaltet mit Anlageabschnitt 70 obenseitig, Stützabschnitt 71, Eingriffsabschnitt 93 und Dichtwulst 95. Aufgrund der fehlenden Anzeigeeinheit weist das Randelement 68 zentral eine Durchgangsöffnung 122 auf, die vorliegend kreisrund ausgestaltet ist und das Betätigungsglied 48 hinsichtlich der jeweiligen Durchmesser überragt.

Im Übrigen, insbesondere in Bezug auf die Funktionsweise der Betätigungseinrichtung 120, wird auf voranstehende Ausführungen verwiesen. Es versteht, dass die Betätigungseinrichtung 120 mit jedem der hier beschriebenen Reinigungsgeräte 12, 22, 23 oder 24 zum Einsatz kommen kann.

Entsprechendes gilt für eine in den Figuren 17 und 18 dargestellte und mit dem Bezugszeichen 130 belegte vorteilhafte Ausführungsform der erfindungsgemäßen Betätigungseinrichtung.

Die Betätigungseinrichtung 130 weist in vielfacher Hinsicht Übereinstimmungen mit der Betätigungseinrichtung 90 auf, insbesondere in Bezug auf die Ausgestaltung des Gehäuses 26 und des Randelementes 68 mit Anlageabschnitt 70, Stützabschnitt 71, Eingriffsabschnitt 93 und Dichtwulst 95 (Figur 18).

Bei der Betätigungseinrichtung 130 entfällt die Anzeigeeinheit 37. Stattdessen sind eine Mehrzahl von Leuchtelementen 111 vorgesehen, vorliegend fünf Stück, wobei diese Anzahl auch unterschiedlich sein könnte.

Den einzelnen Leuchtelementen 111 sind Durchgangsöffnungen 132 des Randelementes 98 zugeordnet. Die Durchgangsöffnungen 132 sind vorliegend schachtförmig ausgestaltet und erweitern sich von unten nach oben in Richtung des Gehäuseteils 30. Wände der Durchgangsöffnungen 132 sind vorzugsweise nicht transparent für das emittierte Licht, so dass obenseitig am Betätigungselement 58 nur derjenige Abschnitt ausgeleuchtet ist, der von einem aktiven Leuchtelement 111 angestrahlt wird.

Vorgesehen sind im vorliegenden Beispiel insgesamt neun Durchgangsöffnungen 132. Das Randelement 68 ist daher insbesondere zur Nutzung mit neun Leuchtelementen 111 ausgestaltet, von denen an der elektrischen Einheit 32 wie erwähnt nur fünf Stück vorhanden sind.

Die Leuchtelemente 111 und Durchgangsöffnungen 132 weisen eine regelmäßige Anordnung in einem orthogonalen Raster auf.

Auch bei der Betätigungseinrichtung 130 ist in der Zeichnung die Schicht 59 nicht dargestellt, sie könnte selbstverständlich ebenfalls vorhanden sein.

Die Vorsprünge 52 sind wie bei der Betätigungseinrichtung 120 in geringfügigem Abstand zum Gehäuseteil 30 bzw. der Schicht 59 angeordnet gezeigt, so dass bei der Betätigung ein Leerweg vorhanden ist. Es versteht sich, dass die Vorsprünge 52 in der Grundstellung untenseitig an der Schicht 59 oder direkt am Gehäuseteil 30 anliegen könnten.

Im Übrigen, insbesondere in Bezug auf die Betätigung, wird auf die voranstehenden Ausführungen verwiesen.

### Bezugszeichenliste:

- 10: Reinigungssystem
- 12: Reinigungsgerät
- 13: Reinigungswerkzeug
- 14: Batterie
- 15: elektrische Einrichtung
- 16: Datenverarbeitungseinheit
- 17: Speichereinheit
- 18: Griffelement
- 20: Betätigungseinrichtung
- 22, 23, 24: Reinigungsgerät
- 26: Gehäuse
- 27: Achse
- 28: Gehäuseunterteil
- 29: Gehäuseseitenwandteil
- 30: oberes Gehäuseteil
- 31: Anschlusselement
- 32: elektrische Einheit
- 33: Gehäuseboden
- 34: Leitung
- 35: Leiterplatte
- 36: Schaltelement
- 37: Anzeigeeinheit
- 41: Gehäuseseitenwand
- 42: Rand
- 43, 44: Dichtelement
- 45: Wandung
- 46: Öffnung
- 47: Halteteil
- 48: Betätigungsglied
- 50: Filmscharnier
- 52: Vorsprung
- 56: Gehäusewand
- 57: innenliegender Bereich
- 58: Betätigungselement
- 59: Schicht
- 61: Kennzeichnung
- 62: Transparenzbereich
- 67: Dämpfungselement
- 68: Randelement
- 69: Rand
- 70: Anlageabschnitt
- 71: Stützabschnitt
- 72: Dichtelement
- 73: Betätigungsbereich
- 74: Pfeilrichtung
- 75: Zusatzgerät
- 76: Kommunikationsglied
- 77: Anschlusselement
- 78: Piktogramm
- 79: Ebene
- 80: Hauptmenüebene
- 81: Begrüßung
- 82: Untermenü
- 83: Menüebene
- 84: Option
- 90: Betätigungseinrichtung
- 91: Ringabschnitt
- 92: Ausrichtabschnitt
- 93: Eingriffsabschnitt
- 94: Verformungsabschnitt
- 95: Dichtwulst
- 96: Nut
- 97: Abschnitt
- 98: Durchgangsöffnung
- 100: Durchgangsöffnung
- 110: Betätigungseinrichtung
- 111: Leuchtelement
- 112: Durchtrittsöffnung
- 120: Betätigungseinrichtung
- 122: Durchgangsöffnung
- 130: Betätigungseinrichtung
- 132: Durchgangsöffnung

## Patentansprüche

1. Betätigungseinrichtung für ein Reinigungsgerät, umfassend
ein Gehäuse (26) mit einem einer Bedienperson zugewandten oberen Gehäuseteil (30) und einer Gehäuseseitenwand (41),
eine elektrische Einheit (32) mit mindestens einem im Gehäuse (26) angeordneten Schaltelement (36), wobei das Gehäuseteil (30) ein am Gehäuse (26) beweglich angeordnetes Betätigungselement (58) mit mindestens einem Betätigungsbereich (73) umfasst oder ausbildet, der mit dem mindestens einen Schaltelement (36) in Wirkverbindung steht, **dadurch gekennzeichnet, dass**
die Betätigungseinrichtung (20; 90; 110) mindestens ein elastisch verformbares Randelement (68) umfasst, das sich entlang zumindest eines zusammenhängenden Randabschnittes in Umfangsrichtung des Gehäuses (26) zwischen dem Betätigungselement (58) und der Gehäuseseitenwand (41) erstreckt und entgegen dessen Wirkung das Betätigungselement (58) von einer Grundstellung in mindestens eine Betätigungsstellung überführbar ist, und dass das Betätigungselement (58) am Gehäuse (26) zur Überführung von der Grundstellung in die mindestens eine Betätigungsstellung verkippbar ist.

2. Betätigungseinrichtung nach Anspruch 1, **dadurch gekennzeichnet, dass** zumindest eines der Folgenden gilt:
- das mindestens eine Randelement (68) bildet ein Rückstellelement für das Betätigungselement (58) aus;
- das mindestens eine Randelement (68) umfasst ein Dichtelement (72) oder bildet ein Dichtelement (72) aus, das das Gehäuse (26) zwischen dem Gehäuseteil (30) und der Gehäuseseitenwand (41) abdichtet;
- das mindestens eine Randelement (68) ist bezogen auf die Umfangsrichtung des Gehäuses (26) zwischen dem mindestens einen Betätigungsbereich (73) und der Gehäuseseitenwand (41) angeordnet;
- der mindestens eine Betätigungsbereich (73) ist an einem Außenrand des Betätigungselementes (58) angeordnet.

3. Betätigungseinrichtung nach Anspruch 1 oder 2, **dadurch gekennzeichnet, dass** die elektrische Einheit (32) zwei oder mehr Schaltelemente (36) umfasst und dass das Betätigungselement (58) zwei oder mehr Betätigungsbereiche (73) aufweist, durch deren Betätigung das Betätigungselement (58) in eine jeweilige Betätigungsstellung überführt wird, wobei einem jeweiligen Betätigungsbereich (73) ein Schaltelement (36) zugeordnet ist, und wobei das mindestens eine
Randelement (68) an einem jeweiligen Randabschnitt zwischen dem Betätigungselement (58) und der Gehäuseseitenwand (41) angeordnet ist, insbesondere zwischen dem jeweiligen Betätigungsbereich (73) und der Gehäuseseitenwand (41).

4. Betätigungseinrichtung nach einem der voranstehenden Ansprüche,
**dadurch gekennzeichnet, dass** zumindest eines der Folgenden gilt:
- ein Randelement (68) ist vorgesehen, das sich in Umfangsrichtung des Gehäuses (26) über zwei oder mehr Betätigungsbereiche (73) erstreckt;
- ein Randelement (68) und insbesondere genau ein Randelement (68) ist vorgesehen, das sich entlang des gesamten Umfangs des Gehäuses (26) zwischen dem Betätigungselement (58) und der Gehäuseseitenwand (41) erstreckt;
- das mindestens eine Randelement (68) ist zumindest abschnittsweise an einem Ringabschnitt (91) ringförmig ausgestaltet oder ist ein Ring.

5. Betätigungseinrichtung nach einem der voranstehenden Ansprüche, **dadurch gekennzeichnet, dass** das mindestens eine Randelement (68) einen flanschartig am Gehäuseteil (30) anliegenden Anlageabschnitt (70) umfasst und/oder dass das mindestens eine Randelement (68) einen Eingriffsabschnitt (93) umfasst, der einen dem Gehäuseteil (30) zugewandten Rand (69) der Gehäuseseitenwand (41) übergreift und mit der Gehäuseseitenwand (41) in Eingriff steht.

6. Betätigungseinrichtung nach einem der voranstehenden Ansprüche, **dadurch gekennzeichnet, dass** der Eingriffsabschnitt (93) einen Dichtabschnitt mit einem Dichtwulst (95) bildet, der in eine korrespondierende Nut (96) der Gehäuseseitenwand (41) eingreift und in Einbaulage der Betätigungseinrichtung (20; 90; 110) relativ zu den die Betätigungseinrichtung (20; 90; 110) aufnehmenden Reinigungsgerät (12; 22; 23; 24) dichtet und/oder dass das mindestens eine Randelement (68) einen Verformungsabschnitt (94) mit zwei oder mehr jeweils im Winkel aneinandergrenzen Abschnitten (70, 97, 93) umfasst oder bildet, die bei Betätigen des Betätigungselementes (58) relativ zueinander verkippen.

7. Betätigungseinrichtung nach einem der voranstehenden Ansprüche, **dadurch gekennzeichnet, dass** zumindest eines der Folgenden gilt:
- ein Stützabschnitt (71) ist vorgesehen, der sich in der Betätigungsstellung des Betätigungselementes (58) an einem dem Gehäuseteil (30) zugewandten Rand (69) der Gehäuseseitenwand (41) abstützt;
- das mindestens eine Randelement (68) besteht aus einem Schaumstoffmaterial oder umfasst ein Schaumstoffmaterial; und/oder das mindestens eine Randelement (68) besteht aus einem Elastomermaterial oder umfasst ein Elastomermaterial;
- das mindestens eine Randelement (68) ist durch Verkleben direkt oder indirekt mit dem Betätigungselement (58) und/oder der Gehäuseseitenwand (41) verbunden.

8. Betätigungseinrichtung nach einem der voranstehenden Ansprüche, **dadurch gekennzeichnet, dass** die elektrische Einrichtung (32) eine im Gehäuse angeordnete ansteuerbare Anzeigeeinheit (37) umfasst, wobei vorzugsweise das mindestens eine Randelement (68) einen zwischen dem Gehäuseteil (30) und einem weiteren Gehäuseteil (29) angeordneten Ausrichtabschnitt (92) umfasst oder bildet, wobei die Anzeigeeinheit (37) in eine Durchgangsöffnung (98) des Ausrichtabschnittes (97) eingreift oder diese durchgreift, wobei vorzugsweise das weitere Gehäuseteil (29) die Gehäuseseitenwand (41) umfasst oder ausbildet.

9. Betätigungseinrichtung nach einem der voranstehenden Ansprüche, **dadurch gekennzeichnet, dass** die Betätigungseinrichtung (20; 90; 110) mindestens ein an einem weiteren Gehäuseteil (29) beweglich gehaltenes Betätigungsglied (48) umfasst, über das das Betätigungselement (58) mit dem mindestens einen Schaltelement (36) in Wirkverbindung steht und das das mindestens eine Schaltelement (36) beim Überführen des Betätigungselementes (58) in die mindestens eine Betätigungsstellung betätigt, wobei das mindestens eine Betätigungsglied (48) vorzugsweise an dem Gehäuseteil (29) angeformt ist, insbesondere über ein Filmscharnier (50).

10. Betätigungseinrichtung nach Anspruch 9, **dadurch gekennzeichnet, dass** zumindest eines der Folgenden gilt:
- das mindestens eine Betätigungsglied (48) ist ein Hebelglied, wobei insbesondere das mindestens eine Schaltelement (36), bezogen auf eine Draufsicht auf die Betätigungseinrichtung (20; 90; 110), seitlich versetzt relativ zum mindestens einen Betätigungsbereich (73) angeordnet ist und/oder wobei insbesondere das Hebelglied wegvergrößernd ist;
- das mindestens eine Randelement (68) umfasst oder bildet einen zwischen dem Gehäuseteil (30) und dem weiteren Gehäuseteil (29) angeordneten Ausrichtabschnitt (97), wobei das mindestens eine Betätigungsglied (48) in eine Durchgangsöffnung (98) des Ausrichtabschnittes (97) eingreift oder diese durchgreift;
- das Betätigungsglied (48) ist sich in Richtung auf das Gehäuseteil (30) trichterförmig erweiternd ausgestaltet und umfasst dem Gehäuseteil (30) abgewandt eine Durchtrittsöffnung (112), und die elektrische Einrichtung (32) umfasst mindestens ein Leuchtelement (111), wobei vom mindestens einen Leuchtelement (111) emittiertes Licht sich durch die Durchtrittsöffnung (112) hindurch in Richtung des Gehäuseteils (30) ausbreitet.

11. Reinigungsgerät mit mindestens einem Reinigungswerkzeug, wobei das Reinigungsgerät (12; 22; 23; 24) mindestens eine Betätigungseinrichtung (20; 90; 110) nach einem der voranstehenden Ansprüche umfasst und eine elektrische Einrichtung (15), die mit der Betätigungseinrichtung (20; 90; 110) in elektrischer Verbindung steht, wobei ein Betriebszustand der elektrischen Einrichtung (15) basierend auf einer Betätigung des Betätigungselementes (58) veränderbar ist.

12. Reinigungsgerät nach Anspruch 11, **dadurch gekennzeichnet, dass** die elektrische Einheit (32) oder die elektrische Einrichtung (15) eine Speichereinheit (17) mit einem darin hinterlegten Programm umfasst, das von einer Datenverarbeitungseinheit (16) des Reinigungsgerätes (12; 22; 23; 24) oder der Betätigungseinrichtung (20; 90; 110) ausführbar ist, wobei eine Anzeigeeinheit (37) der Betätigungseinrichtung (20; 90; 110) von der Datenverarbeitungseinheit (16) ansteuerbar ist und visuelle Informationen, insbesondere Bildinformationen, basierend auf dem Programm abhängig vom Typ des Reinigungsgerätes (12; 22; 23; 24) darstellbar sind.

13. Reinigungsgerät nach Anspruch 12, **dadurch gekennzeichnet, dass** das Reinigungsgerät (12; 22; 23; 24) ein elektrisches Anschlusselement (77) zum direkten oder indirekten Anschließen eines externen Zusatzgerätes (75) umfasst, über das das Programm zur Speicherung in der Speichereinheit (17) an das Reinigungsgerät (12; 22; 23; 24) übertragbar ist und/oder das Reinigungsgerät (12; 22; 23; 24) ein Kommunikationsglied (76) zur kabellosen Kommunikation mit einem externen Zusatzgerät (75) umfasst, über das das Programm zur Speicherung in der Speichereinheit (17) an das Reinigungsgerät (12; 22; 23; 24) übertragbar ist.

14. Reinigungsgerät nach einem der Ansprüche 11 bis 13, **dadurch gekennzeichnet, dass** das Reinigungsgerät (12; 22; 23; 24) eine Bedienvorrichtung mit einem Griffelement (18) für die Bedienperson umfasst und dass die Betätigungseinrichtung (20; 90; 110) vorzugsweise an der Bedienvorrichtung angeordnet ist.

15. Reinigungsgerät nach Anspruch 14, **dadurch gekennzeichnet, dass** zumindest eines der Folgenden gilt:
- ein Betätigungsbereich (73a), über den die elektrische Einrichtung (15) ein- und/oder ausschaltbar ist, ist an einer dem Griffelelement (18) abgewandten Seite des Betätigungselementes (58) angeordnet, wobei insbesondere dieser Betätigungsbereich (73a), bei Vorhandensein einer Mehrzahl von Betätigungsbereichen (73), der am weitesten vom Griffelement (18) entfernt angeordnete Betätigungsbereich (70a) ist;
- ein Betätigungsbereich (73b), über den Menüebenen (80, 83) innerhalb des Programmes gewechselt werden können, ist dem Griffelement (18) näherliegend angeordnet als der Betätigungsbereich (73a), über den die elektrische Einrichtung (15) ein- und/oder ausschaltbar ist, und ist insbesondere der dem Griffelement (18) nächstgelegene Betätigungsbereich (73b);
- Betätigungsbereiche (73c, 73d), über die innerhalb einer Menüebene (80, 83) des Programmes navigiert werden kann, sind einander diametral gegenüberliegend am Betätigungselement (58) angeordnet.

16. Reinigungssystem, umfassend ein erstes Reinigungsgerät (12; 22; 23; 24) ersten Typs nach einem der Ansprüche 12 bis 15 und ein zweites Reinigungsgerät (12; 22; 23; 24) zweiten Typs nach einem der Ansprüche 12 bis 15, wobei der erste Typ unterschiedlich vom zweiten Typ ist, wobei die Betätigungseinrichtungen (20; 90; 110) der Reinigungsgeräte (12; 22; 23; 24) baulich identisch ausgestaltet sind, und wobei die in den Speichereinheiten (17) gespeicherten Programme voneinander unterschiedlich sind und vom Typ des Reinigungsgerätes (12; 22; 23; 24) abhängen.

## Claims

1. An actuating device for a cleaning appliance, comprising
a housing (26) with an upper housing part (30) facing an operator and with a housing side wall (41),
an electrical unit (32) with at least one switching element (36) arranged in the housing (26), wherein the housing part (30) comprises or forms an actuating element (58) movably arranged on the housing (26) with at least one actuating region (73) which is operatively connected to the at least one switching element (36),
**characterized in that**
the actuating device (20; 90; 110) comprises at least one elastically deformable edge element (68) which extends along at least one continuous edge portion in the circumferential direction of the housing (26) between the actuating element (58) and the housing side wall (41) and against the action of which the actuating element (58) can be moved from a home position into at least one actuating position, and **in that** the actuating element (58) can be tilted on the housing (26) to move from the home position into the at least one actuating position.

2. The actuating device according to claim 1, **characterized in that** at least one of the following applies:
- the at least one edge element (68) forms a return element for the actuating element (58);
- the at least one edge element (68) comprises a sealing element (72) or forms a sealing element (72) that seals the housing (26) between the housing part (30) and the housing side wall (41);
- the at least one edge element (68) is arranged between the at least one actuating region (73) and the housing side wall (41) with respect to the circumferential direction of the housing (26);
- the at least one actuating region (73) is arranged on an outer edge of the actuating element (58).

3. The actuating device according to claim 1 or 2, **characterized in that** the electrical unit (32) comprises two or more switching elements (36) and **in that** the actuating element (58) has two or more actuating regions (73) by the actuating of which the actuating element (58) is moved into a particular actuating position, wherein a switching element (36) is assigned to a particular actuating region (73), and wherein the at least one edge element (68) is arranged on a respective edge portion between the actuating element (58) and the housing side wall (41), in particular between the particular actuating region (73) and the housing side wall (41).

4. The actuating device according to any of the preceding claims,
**characterized in that** at least one of the following applies:
- an edge element (68) is provided which extends in the circumferential direction of the housing (26) over two or more actuating regions (73);
- an edge element (68) and in particular exactly one edge element (68) is provided which extends along the entire circumference of the housing (26) between the actuating element (58) and the housing side wall (41);
- the at least one edge element (68) is at least partially designed in a ring shape on a ring portion (91) or is a ring.

5. The actuating device according to any of the preceding claims,
**characterized in that** the at least one edge element (68) comprises a flange-like attachment portion (70) adjacent to the housing part (30) and/or **in that** the at least one edge element (68) comprises an engagement portion (93) which overlaps an edge (69) of the housing side wall (41) facing the housing part (30) and engages with the housing side wall (41).

6. The actuating device according to any of the preceding claims,
**characterized in that** the engagement portion (93) forms a sealing portion with a sealing bead (95) which engages in a corresponding groove (96) of the housing side wall (41) and seals relative to the cleaning appliance (12; 22; 23; 24) receiving the actuating device (20; 90; 110) in the installed position of the actuating device (20; 90; 110) and/or **in that** the at least one edge element (68) comprises or forms a deformation portion (94) with two or more portions (70, 97, 93) that are each adjacent to each other at an angle and which tilt relative to each other when the actuating element (58) is actuated.

7. The actuating device according to any of the preceding claims,
**characterized in that** at least one of the following applies:
- a support portion (71) is provided which, in the actuating position of the actuating element (58), is supported on an edge (69) of the housing side wall (41) facing the housing part (30);
- the at least one edge element (68) consists of a foam material or comprises a foam material, and/or the at least one edge element (68) consists of an elastomer material or comprises an elastomer material;
- the at least one edge element (68) is connected directly or indirectly to the actuating element (58) and/or the housing side wall (41) by bonding.

8. The actuating device according to any of the preceding claims,
**characterized in that** the electrical device (32) comprises a controllable display unit (37) arranged in the housing, wherein preferably the at least one edge element (68) comprises or forms an alignment portion (92) arranged between the housing part (30) and a further housing part (29), wherein the display unit (37) engages in or extends through a through-opening (98) of the alignment portion (97), wherein preferably the further housing part (29) comprises or forms the housing side wall (41).

9. The actuating device according to any of the preceding claims,
**characterized in that** the actuating device (20; 90; 110) comprises at least one actuating member (48) movably held on a further housing part (29), via which the actuating element (58) is operatively connected to the at least one switching element (36) and which actuates the at least one switching element (36) when the actuating element (58) is moved into the at least one actuating position, wherein the at least one actuating member (48) is preferably integrally formed on the housing part (29), in particular via a film hinge (50).

10. The actuating device according to claim 9, **characterized in that** at least one of the following applies:
- the at least one actuating member (48) is a lever member, wherein in particular the at least one switching element (36), with reference to a top view of the actuating device (20; 90; 110), is arranged laterally offset relative to the at least one actuating region (73) and/or wherein in particular the lever member is travel-enhancing;
- the at least one edge element (68) comprises or forms an alignment portion (97) arranged between the housing part (30) and the further housing part (29), wherein the at least one actuating member (48) engages in or passes through a through-opening (98) of the alignment portion (97);
- the actuating member (48) is designed to widen in a funnel shape toward the housing part (30) and comprises a passage opening (112) facing away from the housing part (30), and the electrical device (32) comprises at least one luminaire element (111), wherein light emitted from the at least one luminaire element (111) propagates through the passage opening (112) in the direction of the housing part (30).

11. A cleaning appliance with at least one cleaning tool, wherein the cleaning appliance (12; 22; 23; 24) comprises at least one actuating device (20; 90; 110) according to any of the preceding claims and an electrical device (15) which is in electrical communication with the actuating device (20; 90; 110), wherein an operating state of the electrical device (15) can be changed on the basis of an actuation of the actuating element (58).

12. The cleaning appliance according to claim 11, **characterized in that** the electrical unit (32) or the electrical device (15) comprises a storage unit (17) with a program stored therein, which can be executed by a data processing unit (16) of the cleaning appliance (12; 22; 23; 24) or of the actuating device (20; 90; 110), wherein a display unit (37) of the actuating device (20; 90; 110) can be controlled by the data processing unit (16) and visual information, in particular image information, can be displayed on the basis of the program depending on the type of cleaning appliance (12; 22; 23; 24).

13. The cleaning appliance according to claim 12, **characterized in that** the cleaning appliance (12; 22; 23; 24) comprises an electrical connection element (77) for directly or indirectly connecting an external auxiliary appliance (75) via which the program for storage in the storage unit (17) can be transferred to the cleaning appliance (12; 22; 23; 24) and/or the cleaning appliance (12; 22; 23; 24) comprises a communication member (76) for wireless communication with an external auxiliary appliance (75) via which the program for storage in the storage unit (17) can be transferred to the cleaning appliance (12; 22; 23; 24).

14. The cleaning appliance according to any of claims 11 to 13,
**characterized in that** the cleaning appliance (12; 22; 23; 24) comprises an operating apparatus with a handle element (18) for the operator and **in that** the actuating device (20; 90; 110) is preferably arranged on the operating apparatus.

15. The cleaning appliance according to claim 14, **characterized in that** at least one of the following applies:
- an actuating region (73a), via which the electrical device (15) can be switched on and/or off, is arranged on a side of the actuating element (58) facing away from the handle element (18), wherein in particular this actuating region (73a), if there are a plurality of actuating regions (73), is the actuating region (70a) arranged furthest from the handle element (18);
- an actuating region (73b), via which menu levels (80, 83) within the program can be changed, is arranged closer to the handle element (18) than the actuating region (73a), via which the electrical device (15) can be switched on and/or off, and is in particular the actuating region (73b) closest to the handle element (18);
- actuating regions (73c, 73d), which can be used to navigate within a menu level (80, 83) of the program, are arranged diametrically opposite each other on the actuating element (58).

16. A cleaning system comprising a first cleaning appliance (12; 22; 23; 24) of a first type according to any of claims 12 to 15 and a second cleaning appliance (12; 22; 23; 24) of a second type according to any of claims 12 to 15, wherein the first type is different from the second type, wherein the actuating devices (20; 90; 110) of the cleaning appliances (12; 22; 23; 24) are structurally identical, and wherein the programs stored in the storage units (17) are different from each other and depend on the type of cleaning appliance (12; 22; 23; 24).

## Revendications

1. Dispositif d'actionnement pour un appareil de nettoyage, comprenant un boîtier (26) avec une partie de boîtier supérieure (30) tournée vers un opérateur et une paroi latérale de boîtier (41), une unité électrique (32) avec au moins un élément de commutation (36) agencé dans le boîtier (26), la partie de boîtier (30) comprenant ou formant un élément d'actionnement (58) agencé de manière mobile sur le boîtier (26) avec au moins une zone d'actionnement (73) qui est en liaison active avec l'au moins un élément de commutation (36), **caractérisé en ce que** le dispositif d'actionnement (20 ; 90 ; 110) comprend au moins un élément de bordure (68) déformable élastiquement, qui s'étend le long d'au moins une section de bordure continue dans la direction périphérique du boîtier (26) entre l'élément d'actionnement (58) et la paroi latérale de boîtier (41) et contre l'action duquel l'élément d'actionnement (58) peut être transféré d'une position de base à au moins une position d'actionnement, et l'élément d'actionnement (58) peut être basculé sur le boîtier (26) pour passer de la position de base à l'au moins une position d'actionnement.

2. Dispositif d'actionnement selon la revendication 1, **caractérisé en ce qu'**au moins l'un des éléments suivants s'applique :
- l'au moins un élément de bordure (68) forme un élément de rappel pour l'élément d'actionnement (58) ;
- l'au moins un élément de bordure (68) comprend un élément d'étanchéité (72) ou forme un élément d'étanchéité (72) qui rend le boîtier (26) étanche entre la partie de boîtier (30) et la paroi latérale de boîtier (41) ;
- l'au moins un élément de bordure (68) est agencé, par rapport à la direction périphérique du boîtier (26), entre l'au moins une zone d'actionnement (73) et la paroi latérale de boîtier (41) ;
- l'au moins une zone d'actionnement (73) est agencée sur une bordure extérieure de l'élément d'actionnement (58).

3. Dispositif d'actionnement selon la revendication 1 ou 2, **caractérisé en ce que** l'unité électrique (32) comprend deux ou plusieurs éléments de commutation (36) et **en ce que** l'élément d'actionnement (58) présente deux ou plusieurs zones d'actionnement (73) par l'actionnement desquelles l'élément d'actionnement (58) est transféré dans une position d'actionnement respective, un élément de commutation (36) étant associé à chaque zone d'actionnement (73), et l'au moins un élément de bordure (68) étant agencé sur une partie de bordure respective entre l'élément d'actionnement (58) et la paroi latérale de boîtier (41), en particulier entre la zone d'actionnement respective (73) et la paroi latérale de boîtier (41).

4. Dispositif d'actionnement selon l'une quelconque des revendications précédentes, **caractérisé en ce qu'**au moins l'un des éléments suivants s'applique :
- un élément de bordure (68) est prévu, qui s'étend dans la direction circonférentielle du boîtier (26) sur deux ou plusieurs zones d'actionnement (73) ;
- un élément de bordure (68) et, en particulier, exactement un élément de bordure (68) est prévu, qui s'étend le long de toute la périphérie du boîtier (26) entre l'élément d'actionnement (58) et la paroi latérale de boîtier (41) ;
- l'au moins un élément de bordure (68) est réalisé en forme d'anneau au moins par sections sur une section annulaire (91) ou est un anneau.

5. Dispositif d'actionnement selon l'une des revendications précédentes, **caractérisé en ce que** l'au moins un élément de bordure (68) comprend une section d'appui (70) s'appliquant à la manière d'une bride sur la partie de boîtier (30) et/ou **en ce que** l'au moins un élément de bordure (68) comprend une section d'engagement (93) qui recouvre un bord (69) de la paroi latérale de boîtier (41) tourné vers la partie de boîtier (30) et qui est en prise avec la paroi latérale de boîtier (41).

6. Dispositif d'actionnement selon l'une des revendications précédentes, **caractérisé en ce que** la partie d'engagement (93) forme une partie d'étanchéité avec un bourrelet d'étanchéité (95) qui s'engage dans une rainure correspondante (96) de la paroi latérale (41) du boîtier et assure l'étanchéité de l'appareil de nettoyage récepteur (12 ; 22 ; 23 ; 24) par rapport au dispositif d'actionnement (20 ; 90 ; 110) dans la position de montage du dispositif d'actionnement (20 ; 90 ; 110) et/ou **en ce que** l'au moins un élément de bordure (68) comprend ou forme une section de déformation (94) avec deux ou plusieurs sections (70, 97, 93) respectivement contiguës angulairement, qui basculent l'une par rapport à l'autre lors de l'actionnement de l'élément d'actionnement (58).

7. Dispositif d'actionnement selon l'une quelconque des revendications précédentes, **caractérisé en ce qu'**au moins l'un des éléments suivants s'applique :
- il est prévu une section d'appui (71) qui, dans la position d'actionnement de l'élément d'actionnement (58), s'appuie sur un bord (69) de la paroi latérale de boîtier (41) qui est tourné vers la partie de boîtier (30) ;
- l'au moins un élément de bordure (68) est constitué d'un matériau en mousse ou comprend un matériau en mousse, et/ou l'au moins un élément de bordure (68) est constitué d'un matériau élastomère ou comprend un matériau élastomère ;
- l'au moins un élément de bordure (68) est relié directement ou indirectement par collage à l'élément d'actionnement (58) et/ou à la paroi latérale de boîtier (41).

8. Dispositif d'actionnement selon l'une des revendications précédentes, **caractérisé en ce que** le dispositif électrique (32) comprend une unité d'affichage (37) pouvant être commandée, agencée dans le boîtier,
de préférence l'au moins un élément de bordure (68) comprend ou forme une section d'alignement (92) agencée entre la partie de boîtier (30) et une autre partie de boîtier (29), l'unité d'affichage (37) s'engageant dans une ouverture de passage (98) de la section d'alignement (97) ou traversant celle-ci, de préférence l'autre partie de boîtier (29) comprenant ou formant la paroi latérale de boîtier (41).

9. Dispositif d'actionnement selon l'une des revendications précédentes, **caractérisé en ce que** le dispositif d'actionnement (20 ; 90 ; 110) comprend au moins un organe d'actionnement (48) maintenu mobile sur une autre partie de boîtier (29), par lequel l'élément d'actionnement (58) est en liaison active avec l'au moins un élément de commutation (36) et qui actionne l'au moins un élément de commutation (36) lors du transfert de l'élément d'actionnement (58) dans l'au moins une position d'actionnement, l'au moins un organe d'actionnement (48) étant de préférence formé sur la partie de boîtier (29), en particulier par l'intermédiaire d'une charnière à film (50).

10. Dispositif d'actionnement selon la revendication 9, **caractérisé en ce qu'**au moins l'un des éléments suivants s'applique :
- l'au moins un organe d'actionnement (48) est un organe de levier, dans lequel en particulier l'au moins un élément de commutation (36) est agencé, par rapport à une vue de dessus du dispositif d'actionnement (20 ; 90 ; 110), de manière décalée latéralement par rapport à l'au moins une zone d'actionnement (73) et/ou dans lequel en particulier l'organe de levier est à amplification de course ;
- l'au moins un élément de bordure (68) comprend ou forme une section d'alignement (97) agencée entre la partie de boîtier (30) et l'autre partie de boîtier (29), l'au moins un organe d'actionnement (48) s'engageant dans une ouverture de passage (98) de la section d'alignement (97) ou traversant celle-ci ;
- l'organe d'actionnement (48) est réalisé de manière à s'élargir en forme d'entonnoir en direction de la partie de boîtier (30) et comprend une ouverture de passage (112) à l'opposé de la partie de boîtier (30), et le dispositif électrique (32) comprend au moins un élément lumineux (111), la lumière émise par l'au moins un élément lumineux (111) se propageant à travers l'ouverture de passage (112) en direction de la partie de boîtier (30).

11. Appareil de nettoyage avec au moins un outil de nettoyage, l'appareil de nettoyage (12 ; 22 ; 23 ; 24) comprenant au moins un dispositif d'actionnement (20 ; 90 ; 110) selon l'une des revendications précédentes et un dispositif électrique (15) qui est en liaison électrique avec le dispositif d'actionnement (20 ; 90 ; 110), dans lequel un état de fonctionnement du dispositif électrique (15) peut être modifié sur la base d'un actionnement de l'élément d'actionnement (58).

12. Appareil de nettoyage selon la revendication 11, **caractérisé en ce que** l'unité électrique (32) ou le dispositif électrique (15) comprend une unité de mémoire (17) avec un programme qui y est enregistré et qui peut être lu par une unité de traitement de données (16) de l'appareil de nettoyage (12 ; 22 ; 23 ; 24) ou du dispositif d'actionnement (20 ; 90 ; 110), une unité d'affichage (37) du dispositif d'actionnement (20 ; 90 ; 110) pouvant être commandée par l'unité de traitement de données (16) et des informations visuelles, notamment des informations d'image, pouvant être représentées sur la base du programme en fonction du type d'appareil de nettoyage (12 ; 22 ; 23 ; 24).

13. Appareil de nettoyage selon la revendication 12, **caractérisé en ce que** l'appareil de nettoyage (12 ; 22 ; 23 ; 24) comprend un élément de raccordement électrique (77) pour le raccordement direct ou indirect d'un appareil supplémentaire externe (75), par lequel le programme pour la mémorisation dans l'unité de mémoire (17) est transmis à l'appareil de nettoyage (12 ; 22 ; 23 ; 24) et/ou l'appareil de nettoyage (12 ; 22 ; 23 ; 24) comprend un élément de communication (76) pour la communication sans fil avec un appareil supplémentaire externe (75), par l'intermédiaire duquel le programme pour la mémorisation dans l'unité de mémoire (17) peut être transmis à l'appareil de nettoyage (12 ; 22 ; 23 ; 24).

14. Appareil de nettoyage selon l'une des revendications 11 à 13, **caractérisé en ce que** l'appareil de nettoyage (12 ; 22 ; 23 ; 24) comprend un dispositif de commande avec un élément de préhension (18) pour l'opérateur et **en ce que** le dispositif d'actionnement (20 ; 90 ; 110) est agencé de préférence sur le dispositif de commande.

15. Appareil de nettoyage selon la revendication 14, **caractérisé en ce qu'**au moins l'un des éléments suivants s'applique :
- une zone d'actionnement (73a), par l'intermédiaire de laquelle le dispositif électrique (15) peut être mis en marche et/ou arrêté, est agencée sur un côté de l'élément d'actionnement (58) opposé à l'élément de préhension (18), cette zone d'actionnement (73a) étant notamment, en cas de présence d'une pluralité de zones d'actionnement (73), la zone d'actionnement (70a) la plus éloignée de l'élément de préhension (18) ;
- une zone d'actionnement (73b), par l'intermédiaire de laquelle des niveaux de menu (80, 83) peuvent être changés à l'intérieur du programme, est agencée plus près de l'élément de préhension (18) que la zone d'actionnement (73a) par laquelle le dispositif électrique (15) peut être mis en marche et/ou arrêté, et est en particulier la zone d'actionnement (73b) la plus proche de l'élément de préhension (18) ;
- des zones d'actionnement (73c, 73d) permettant de naviguer à l'intérieur d'un niveau de menu (80, 83) du programme sont agencées de manière diamétralement opposée sur l'élément d'actionnement (58).

16. Système de nettoyage comprenant un premier appareil de nettoyage (12 ; 22 ; 23 ; 24) d'un premier type selon l'une des revendications 12 à 15 et un deuxième appareil de nettoyage (12 ; 22 ; 23 ; 24) d'un deuxième type selon l'une des revendications 12 à 15, le premier type étant différent du deuxième type, les dispositifs d'actionnement (20 ; 90 ; 110) des appareils de nettoyage (12 ; 22 ; 23 ; 24) étant de conception identique, et les programmes enregistrés dans les unités de mémoire (17) étant différents les uns des autres et dépendant du type de l'appareil de nettoyage (12 ; 22 ; 23 ; 24).
